# EUROPÄISCHE PATENTSCHRIFT

(11) **EP 4 646 553 B1**
(45) Veröffentlichungstag und Bekanntmachung des Hinweises auf die Patenterteilung: **01.07.2026**
(21) Anmeldenummer: 25710329.1
(22) Anmeldetag: 27.02.2025
(51) Int. Cl.: F21S 8/06, F21V 21/02, F21V 21/35, F21Y 103/10, F21Y 115/10

(54) **LICHTBAND MIT INDIREKTKOMPONENTE**
LIGHT STRIP WITH INDIRECT COMPONENT
BANDE LUMINEUSE AYANT UN COMPOSANT INDIRECT

(30) Priorität: 01.03.2024 DE 102024106071
(43) Veröffentlichungstag der Anmeldung: 12.11.2025
(73) Patentinhaber: TRILUX GmbH & Co. KG, 59759 Arnsberg (DE)
(72) Erfinder: SCHÖNERT, Marcel, 59823 Arnsberg (DE); GANZER, Bernd, 58675 Hemer (DE)
(74) Vertreter: Lippert Stachow Patentanwälte Rechtsanwälte
(86) Internationale Anmeldenummer: PCT/EP2025/055421
(87) Internationale Veröffentlichungsnummer: WO 2025/181284

(56) Entgegenhaltungen:
- DE-A1- 102021 202 975
- KR-B1- 101 339 301

## Beschreibung

Die Erfindung betrifft ein System zur Realisierung einer in einer Längsrichtung langgestreckten Leuchte sowie eine mittels eines solchen Systems realisierte Leuchte sowie ein Verfahren zur Realisierung eines Leuchtenbauteils bzw. einer Anordnung von Leuchtenbauteilen bzw. einer Leuchte.

Gattungsgemäße Systeme sind zur Realisierung einer gattungsgemäßen Leuchte ausgebildet, die in einer Längsrichtung langgestreckt ist und zumeist mehrere in Längsrichtung langgestreckte Tragschienen umfasst. Typischerweise dienen die Tragschienen zur Fixierung der Leuchte an einem Baukörper, beispielsweise an einer Decke. Die Tragschienen stellen eine Art Grundgerüst der Leuchte dar und sind zur Aufnahme von Versorgungsleitungen sowie bevorzugt zur Aufnahme von Montagekörpern, an denen Leuchtmittel oder sonstige elektrische Funktionselemente befestigt sind, ausgebildet. Somit wird über die Tragschienen eine Infrastruktur der Leuchte bereitgestellt. An den Montagekörpern sind üblicherweise elektrische Funktionselemente der Leuchte befestigt, beispielsweise Leuchtmittel, insbesondere umfassend Platinen mit LEDs, Funkmodule, elektrische Leitungen und/oder Betriebsgeräte. Bei der Montage der Leuchte wird üblicherweise zunächst die jeweilige Tragschiene an dem Baukörper befestigt und anschließend der Montagekörper, der mit zumindest einem der genannten elektrischen Funktionselemente der Leuchte bestückt ist, an der Tragschiene fixiert, sodass Tragschiene und Montagekörper einen Innenraum umschließen, in dem wesentliche Elemente der Leuchte angeordnet sind, beispielsweise Platinen, Betriebsgeräte, Kontakteinrichtungen, etc. Typischerweise sind Tragschiene und Montagekörper jeweils in einer Längsrichtung langgestreckt ausgebildet, bevorzugt beträgt die Längserstreckung dabei zumindest das Fünffache der Erstreckung senkrecht zur Längsrichtung. Die Tragschiene weist üblicherweise einen U-förmigen Querschnitt senkrecht zur Längsrichtung auf, der sich in einer Vertikalrichtung und in einer Transversalrichtung erstreckt und an einem vertikalen Ende offen ist und der durch einen Tragschienenboden und zwei Tragschienenseitenwände gebildet ist. Die Tragschienenseitenwände verlaufen somit vertikal vom Tragschienenboden weg, und der Tragschienenboden verbindet die transversal voneinander beabstandeten Tragschienenseitenwände, und dem Tragschienenboden gegenüberliegend weist die Tragschiene eine offene Seite auf. Je nach Bedarf können Tragschienenboden und Tragschienenseitenwände Konturierungen bzw. Aussparungen bzw. Einbuchtungen aufweisen. Der Tragschienenboden und die Tragschienenseitenwände bilden üblicherweise gemeinsam einen durch die Tragschienenseitenwände und den Tragschienenboden zumindest abschnittsweise umschlossenen Tragschieneninnenraum aus. Der Tragschieneninnenraum ist somit durch die Tragschiene definiert. Üblicherweise weisen sämtliche Tragschienen eines Systems die vorliegend beschriebenen Merkmale auf. Ein gattungsgemäßes System weist häufig zumindest eine erste und eine zweite Tragschiene auf, die zur Ausbildung der Leuchte an ihren zueinander weisenden Längsenden miteinander verbunden sind. Üblicherweise bilden sie dabei einen gemeinsamen Innenraum aus, der sich zwischen den Tragschienenseitenwänden beider Tragschienen und dem Tragschienenboden beider Tragschienen langgestreckt entlang der Längserstreckung beider langgestreckter Tragschienen erstreckt. Dabei sind die beiden Tragschienen meist mittels einer Kupplung aneinander fixiert, die einen U-förmigen Querschnitt aufweist, der durch einen Kupplungsboden und zwei Kupplungsseitenwände gebildet ist. Die Kupplungsseitenwände verlaufen somit vertikal vom Kupplungsboden weg, und der Tragschienenboden verbindet die transversal voneinander beabstandeten Kupplungsseitenwände. Bevorzugt ist der U-förmige Querschnitt der Kupplung an seinem dem Kupplungsboden gegenüberliegenden Ende offen. Üblicherweise weist jede der Tragschienen senkrecht zur Längsrichtung einen im Wesentlichen konstanten Querschnitt auf, wobei der Querschnitt bevorzugt bis auf Aussparungen und/oder Stanzungen im Tragschienenboden und/oder Tragschienenseitenwänden identisch ist. Häufig ist der Querschnitt sämtlicher Tragschienen im Wesentlichen gleich ausgebildet. Üblicherweise sind die Tragschienen durch die Kupplung relativ zueinander senkrecht zur Längsrichtung und insbesondere auch mittels der Kupplung in Längsrichtung zueinander fixiert. Die Kupplung ist in einem Betriebszustand des Systems, in dem erste und zweite Tragschiene aneinander fixiert sind, üblicherweise dergestalt in den beiden Tragschienen angeordnet, dass der Kupplungsboden entlang beider Tragschienenböden verläuft und jede der Kupplungsseitenwände an jeweils einer ihr zugeordneten der Tragschienenseitenwände anliegt.

Üblicherweise wird die Tragschiene über ihren Tragschienenboden an dem Baukörper befestigt. Der Montagekörper wird üblicherweise an der offenen Seite der Tragschiene angeordnet, sodass der Montagekörper den durch die Tragschiene definierten Tragschieneninnenraum vertikal begrenzt und der Montagekörper gemeinsam mit der Tragschiene, an der er angeordnet ist, einen Innenraum senkrecht zur Längsrichtung umschließt. Zumindest in einigen Längsabschnitten kann die Umschließung des Innenraums, die durch Tragschiene und Montagekörper gebildet ist, unterbrochen sein, beispielsweise um Zugang zu dem Innenraum zu ermöglichen, beispielsweise zur Luftzufuhr. Bevorzugt ist der Innenraum über mindestens 80 %, insbesondere mindestens 90 % seiner Längserstreckung, insbesondere über seine Längserstreckung hinweg ununterbrochen durchgängig umschlossen. Der Montagekörper weist oftmals einen Querschnitt senkrecht zur Längsrichtung auf, der einen sich in Transversalrichtung erstreckenden Montagekörperboden und an den beiden Transversalseiten des Montagebodens sich von dem Montagekörperboden vertikal weg erstreckende Montagekörperseitenwände umfasst. Tragschiene und Montagekörper sind üblicherweise getrennt voneinander hergestellt. Tragschiene und/oder Montagekörper sind allgemein bevorzugt und üblich jeweils aus einem Blech durch Umformen hergestellt. Üblicherweise ist der Montagekörper in einem Betriebszustand des Systems, in dem das System bestimmungsgemäß verwendet wird, über eine Haltefeder an Tragschienenhalteankern der Tragschiene gehalten. Im Stand der Technik sind verschiedenste Möglichkeiten zur Realisierung einer solchen Haltefeder bekannt. Üblicherweise ist die Haltefeder fest mit dem Montagekörper verbunden und weist in Transversalrichtung elastisch auslenkbare Haltevorsprünge auf, wobei sich die Transversalrichtung bei Bezugnahme auf den Montagekörper auf den Betriebszustand des Systems bezieht. Bevorzugt sind die Tragschienenhalteanker als Vorsprünge ausgebildet.

Zur Realisierung einer gattungsgemäßen Leuchte sind üblicherweise Versorgungsleitungen vorgesehen, die in dem Innenraum der Tragschienen angeordnet sind und durch die Leuchtmittel und/oder andere elektrische Funktionselemente versorgt werden, die an den Montagekörpern der Leuchte angeordnet sind. Ein gattungsgemäßes System weist allgemein bevorzugt eine Stromleitschiene auf, die zumeist aus Kunststoff hergestellt ist, insbesondere mittels Extrusionsverfahrens oder Spritzgussverfahrens, und die ebenfalls in Längsrichtung langgestreckt ist, also zwischen beiden ihrer Längsenden eine lang gestreckte Längserstreckung aufweist. Die Stromleitschiene ist üblicherweise an einer zum Innenraum gewandten Innenseite der Tragschiene angeordnet und an der Tragschiene fixiert, insbesondere an dem Tragschienenboden und/oder an zumindest einer der Tragschienenseitenwände. Die Stromleitschiene erstreckt sich über einen wesentlichen Anteil der Länge der Tragschiene hinweg, insbesondere über mindestens 80 % der Längserstreckung der Tragschiene hinweg. Üblicherweise weist die Stromleitschiene mehrere entlang einer Aufreihungsrichtung nebeneinander angeordnete Kanäle auf, die zu einer Zugangsseite hin offen sind, die vom Innenraum aus zugänglich ist. Im Betriebszustand ist die Stromleitschiene so an der Tragschiene fixiert angeordnet, dass die Aufreihungsrichtung senkrecht zur Längsrichtung verläuft. In einer Ausführungsform verläuft die Aufreihungsrichtung im Betriebszustand des Systems parallel zur Transversalrichtung. Die Kanäle erstrecken sich vorzugsweise durchgehend über die gesamte Länge der Stromleitschiene. Insbesondere verlaufen die Transversalrichtung, die Längsrichtung und die Vertikalrichtung senkrecht zueinander. In zumindest einigen der Kanäle ist jeweils zumindest ein Leitungsdraht angeordnet, insbesondere jeweils genau ein Leitungsdraht oder genau zwei Leitungsdrähte, die in dem jeweiligen Kanal voneinander beabstandet gehalten sind, und an zumindest einem Längsende der Stromleitschiene sind die Leitungsdrähte üblicherweise mit einer externen Spannungsquelle verbunden, über die elektrische Energie, insbesondere zumindest teilweise in Form von elektrischen Signalen, auf die Leitungsdrähte aufgebracht werden können. Die Leitungsdrähte können somit als Versorgungsleitungen in den Tragschienen dienen. Hierzu ist üblicherweise an dem Längsende ein elektrischer Verbinder angeordnet, der elektrisch mit den Leitungsdrähten verbunden ist und über den die Leitungsdrähte mit elektrischer Energie versorgt werden, und/oder eine Einspeiseeinrichtung vorgesehen, die an einer entlang der Vertikalrichtung oder entlang der Transversalrichtung weisenden Zugangsseite der Stromleitschiene angeordnet ist und mit den Leitungsdrähten verbunden ist und die selbst von einer externen Energiequelle mit Energie versorgt oder versorgbar ist. Eine solche Einspeiseeinrichtung weist häufig eine Befestigungseinrichtung und an einer Kontaktseite Einspeisekontakte auf, die einem Betriebszustand bzw. bei einer realisierten Leuchte zum Einspeisen von Energie in die Leitungsdrähte in zumindest einigen der Kanäle der Stromleitschiene angeordnet sind und den darin jeweils angeordneten Leitungsdraht kontaktieren. Die Einspeisekontakte sind üblicherweise in derselben Aufreihungsrichtung nebeneinander angeordnet, in der auch die Leitungsdrähte und die an anderer Stelle noch näher erläuterten Kontakte einer Kontakteinrichtung nebeneinander angeordnet sind. Zumeist ist an jedem Längsende der Stromleitschiene jeweils ein elektrischer Verbinder vorgesehen. Die elektrischen Verbinder können beispielsweise als zueinander korrespondierende Verbinder ausgebildet sein, beispielsweise ein erster als Stecker an ein zweiter als Buchse. Bei dem Vorsehen von zumindest einem Verbinder an zumindest einem Längsende der Stromleitschiene können in Längsrichtung benachbarte Stromleitschienen miteinander elektrisch verbunden sein, sodass die Leitungsdrähte eine Durchgangsverdrahtung bilden können.

Das System umfasst ferner in üblichen Ausführungsformen häufig eine Kontakteinrichtung, über die ein elektrischer Kontakt zwischen den Leitungsdrähten, die der Stromleitschiene zugeordnet sind, und zumindest einem elektrischen Funktionselement des Montagekörpers hergestellt wird. Die Kontakteinrichtung ist üblicherweise an dem Montagekörper fixiert und gewährleistet eine elektrische Verbindung des zumindest einen elektrischen Funktionselements, wenn der Montagkörper im Betriebszustand des Systems bzw. in seiner bestimmungsgemäßen Position an der Tragschiene gehalten ist, in der die Leuchte realisiert ist. Die Kontakteinrichtung ist zum Eingreifen in die Kanäle von der Zugangsseite der Tragschiene aus ausgebildet zum Kontaktieren der Leitungsdrähte. Hierzu weist die Kontakteinrichtung mehrere in einer Anordnungsrichtung nebeneinander Kontakteinheiten auf, wobei im Betriebszustand des Systems jede der Kontakteinheiten elektrisch leitend an jeweils einem der in den Kanälen der Stromleitschiene angeordneten Leitungsdrähte anliegt. Im Betriebszustand ist die Anordnungsrichtung, die mit Bezugnahme auf die Kontakteinrichtung definiert ist, parallel zur Aufreihungsrichtung angeordnet, die mit Bezugnahme auf die Stromleitschiene definiert ist. Zum Kontaktieren der Leitungsdrähte wird die Kontakteinrichtung mit ihrer Kontaktseite an der Zugangsseite der Stromleitschiene angeordnet, wobei die Kontakteinheiten zum Kontaktieren der Leitungsdrähte entlang einer sich aus der Anordnung der Kontakteinheiten ergebenden, für die Kontakteinrichtung definierte Steckrichtung in die Kanäle eingeführt werden, wobei die Steckrichtung zumeist senkrecht zur Anordnungsrichtung und entsprechend zur Realisierung des Betriebszustands senkrecht zur Aufreihungsrichtung verläuft. Die Kontakteinheiten weisen jeweils einen Kontakt auf, mit dem sie im Betriebszustand an jeweils einem der Leitungsdrähte elektrisch leitend anliegen.

Gattungsgemäße Systeme werden in einem breiten Anwendungsbereich eingesetzt, beispielsweise in Lagerhallen, Produktionshallen, Supermärkten oder Großraumbüros, wobei Leuchten mit einer Mehrzahl an Tragschienen und Montagekörpern zum Einsatz kommen. Das Grundprinzip der mit einem gattungsgemäßen System hergestellten Leuchten besteht darin, dass die Tragschienen die elektrische und mechanische Infrastruktur dieser Leuchten bilden, wohingegen die Montagekörper an den Tragschienen befestigt werden und die elektrischen Funktionselemente aufweisen, die in dem jeweiligen Anwendungsbereich benötigt werden. Selbstverständlich sind üblicherweise zumindest einige der elektrischen Funktionselemente als Leuchtmodule mit Leuchtmitteln ausgebildet, insbesondere umfassend LED-Platinen. Beispielsweise können alternativ oder zusätzlich auch weitere elektrische Funktionselemente an dem jeweiligen Montagekörper vorgesehen sein, wie beispielsweise ein Präsenzsensor (beispielsweise Infrarotsensor), eine Kamera, ein Funkmodul, etc. Die elektrischen Funktionselemente sind üblicherweise an dem Montagekörper fixiert.

In typischen Anwendungsfällen werden gattungsgemäße Systeme so verwendet, dass mehrere Leuchtenbauteile, von denen jedes eine wie erläutert ausgebildete Tragschiene umfasst, in Längsrichtung hintereinander angeordnet und miteinander verbunden werden. An bzw. in den Tragschienen der Leuchtenbauteile können weitere Komponenten des jeweiligen Leuchtenbauteils angeordnet sein. Beispielsweise können an den Tragschienen Leuchtmittel und Versorgungsleitungen befestigt sein, beispielsweise unmittelbar an den Tragschienen, beispielsweise mittels Vorsehens eines wie vorstehen erläutert ausgebildeten Montagekörpers und/oder einer wie vorstehend erläutert ausgebildeten Stromleitschiene. Beispielsweise kann jedes Leuchtenbauteil jeweils eine Tragschiene, eine Stromleitschiene und einen Montagekörper und insbesondere eine an der Tragschiene befestigte Kupplung umfassen. Die Leuchtenbauteile werden in Längsrichtung hintereinander angeordnet, wobei die Tragschienen der jeweiligen Leuchtenbauteile miteinander mechanisch mittels der Kupplung verbunden werden und die Versorgungsleitungen, die in den Tragschienen jeweils verlaufen, insbesondere die in den Stromleitschienen der Leuchtenbauteile angeordneten Leitungsdrähte jeweils paarweise, d.h. jeweils ein Leitungsdraht des ersten Leuchtenbauteils mit einem Leitungsdraht des zweiten Leuchtenbauteils, miteinander elektrisch leitend verbunden werden. Hierdurch können sehr langgestreckte Leuchten geschaffen werden, wie dies in einer Vielzahl an Anwendungsfällen erforderlich ist. Insbesondere können die Stromleitschienen von zwei benachbarten Leuchtenbauteilen, deren Tragschienen durch eine Kupplung mechanisch aneinander fixiert sind, durch einen elektrischen Verbinder miteinander verbunden sein, der die in den beiden Stromleitschienen angeordneten Leitungsdrähte paarweise verbindet. Insbesondere sind die Stromleitschienen und der elektrische Verbinder durch die Festlegung der Position der Tragschienen der Leuchtenbauteile zueinander mittels der Kupplung in ihrer Position zueinander festgelegt. Dabei umfasst somit eine Leuchte des jeweiligen Systems eine Vielzahl an Tragschienen und insbesondere eine Vielzahl an Montagekörpern und/oder Stromleitschienen bzw. eine Vielzahl an Leuchtenbauteilen, die jeweils wie erläutert miteinander verbunden sind.

Da gattungsgemäße Leuchten üblicherweise eine erhebliche Länge in Längsrichtung aufweisen, oftmals von mehr als 5 m, oftmals von mehr als 10 m, oftmals von mehr als 20 m, oftmals von mehr 50 m, ist es erforderlich, dass zur Realisierung der Leuchte mittels eines gattungsgemäßen Systems eine Vielzahl an Tragschienen miteinander verbunden werden. Üblicherweise werden hierzu die Tragschienen ausgeliefert, indem werkseitig die Kupplung mit einem Längsabschnitt in der jeweiligen Tragschiene angeordnet ist und mit einem anderen Längsabschnitt aus der Tragschiene herausragt, mit dem sie dann in eine andere Tragschiene zur Fixierung der beiden Tragschienen zueinander einzuführen ist. Zur Installation der elektrischen Funktionselemente, insbesondere der Leuchtmittel, werden dann die Kontakteinrichtungen mit ihren Kontaktseiten innerhalb des Innenraums der Tragschiene an der Zugangsseite der Stromleitschiene angeordnet, damit das an der jeweiligen Kontakteinrichtung angeschlossene Funktionselement mittels der Kontakteinrichtung mit zumindest einigen der Leitungsdrähte elektrisch leitend verbunden werden kann. Häufig wird die Kontaktierung der Leitungsdrähte durch die Kontakteinrichtung dergestalt vorgenommen, dass ein Montagekörper mit daran vormontierter Kontakteinrichtung an dem offenen Ende der Tragschiene angeordnet wird und die Kontakteinheiten der Kontakteinrichtung in die Kanäle der Stromleitschiene eingeführt werden, während die Kontakteinrichtung am Montagekörper fixiert ist. Häufig erfolgt das Einbringen der Kontakteinheiten in die Kanäle der Leitungsdrähte während und aufgrund derselben Bewegung des Montagekörpers relativ zur Tragschiene, mit der der Montagekörper zum Schließen der offenen Seite der Tragschiene an dem offenen Ende der Tragschiene angeordnet und an dieser befestigt wird. Da eine Stromleitschiene eines gattungsgemäßen Systems typischerweise eine große Anzahl an in Aufreihungsrichtung nebeneinander angeordneten Kanälen aufweist, typischerweise mindestens zehn, bevorzugt mindestens dreizehn, ist die Sicherstellung einer korrekten Kontaktierung der in den Kanälen angeordneten Leitungsdrähte nicht einfach. Dabei ist zu berücksichtigen, dass sich die Stromleitschiene mit ihren sämtlichen Kanälen üblicherweise in Aufreihungsrichtung über einen begrenzten Erstreckungsbereich erstreckt, damit die Stromleitschiene und somit eine mittels des Systems hergestellte Leuchte keine zu großen Abmessungen aufweisen muss. Zumeist erstreckt sich die Stromleitschiene in Aufreihungsrichtung mit ihrer Gesamterstreckungslänge über weniger als 20 cm, insbesondere weniger als 15 cm. Zumeist weisen die Kanalwände, die die lichten Querschnitte von zwei benachbarten Kanälen der Stromleitschiene voneinander trennen, eine Kanalwandstärke von weniger als 5 mm, insbesondere weniger als 4 mm, insbesondere weniger als 3 mm auf. Die Kontakteinrichtung muss mit ihren Kontakteinheiten somit sorgfältig relativ zur Stromleitschiene ausgerichtet werden, damit ihre Kontakteinheiten in die für sie jeweils vorgesehenen Kanäle gelangen können. Darüber hinaus sollte nach Möglichkeit einem solchen Fehlstecken der Kontakteinrichtung auf die Stromleitschiene vorgebeugt werden, dass die Kontakteinrichtung um 180° verdreht im Vergleich zu ihrer bestimmungsgemäßen Ausrichtung relativ zur Stromleitschiene an dieser angeordnet wird. Dabei ist zu berücksichtigen, dass üblicherweise jedem der in den Kanälen der Stromleitschiene angeordneten Leitungsdrähte eine dezidierte Funktion zugeordnet ist, beispielsweise die Funktion als Datenleiter, Nullleiter, Phasenleiter oder PE-Leiter, so dass eine korrekte Positionierung der Kontakteinrichtung relativ zur Stromleitschiene bzw. eine korrekte Kontaktierung der Kontakteinheiten an den für sie jeweils vorgesehenen Leitungsdrähten für ein korrektes Funktionieren einer Leuchte und auch im Sinne von Sicherheitsaspekten erforderlich ist.

Bedingt durch den grundsätzlichen Aufbau eines gattungsgemäßen Systems lassen sich auf vorteilhafte Weise kostengünstig sehr langgestreckte Leuchtenstrukturen realisieren. Wegen des U-förmigen Querschnitts der Tragschienen sind solche Leuchten jedoch zunächst nur für eine Direktbeleuchtung ausgelegt. Hierzu werden üblicherweise Montagekörper an der offenen Seite der Tragschienen vorgesehen, an denen LED-Leuchtmodule fixiert sind, die zum Abgeben von Licht vom Tragschieneninnenraum weg und somit nach unten ausgebildet sind. Zur Realisierung von breitstrahlenden Leuchten oder gar von Leuchten, die zumindest teilweise auch eine Indirektbeleuchtung bereitstellen, d. h. die Licht nicht nur zu Indirektbeleuchtung in den unter den Lichtquellen angeordneten Halbraum, sondern auch Licht zur Indirektbeleuchtung in den oberhalb der Lichtquellen angeordneten Halbraum abstrahlen, so dass das Licht erst nach Reflexion, üblicherweise an einer Decke, nach unten gestrahlt wird, werden üblicherweise an der Unterseite des Montagekörpers lichtlenkende Elemente verwendet, beispielsweise TER-Optiken und/oder mit Prismen versehene Abdeckungen, damit zumindest ein gewisser Anteil des abgestrahlten Lichts in einen breiten Abstrahlwinkel oder sogar mit einer Richtungskomponente nach oben abgestrahlt wird. Solche optischen Systeme sind jedoch zum einen in ihrer Realisierung kostspielig und können zum anderen nur in einem begrenzten Umfang eine Indirektbeleuchtung bereitstellen, ohne dass sie seitlich erheblich über die Tragschiene hinausragen und somit zu einem unerwünschten Design führen. Gattungsgemäße Systeme sind somit in der Variabilität ihres Einsatzes beschränkt. Neben der Problematik der Anforderung, auch eine Indirektbeleuchtung bereitzustellen, begegnen zu können, ist dieser Mangel an Variabilität auch in vielerlei anderer Sicht nachteilhaft. Denn da der Querschnitt der Tragschienen üblicherweise möglichst filigran und somit klein gehalten wird und die Tragschienen und das Verbindungskonzept zwischen den Tragschienen auf diesen Querschnitt abgestimmt ist, können die Tragschienen, die als Infrastruktur dienen, nur eine begrenzte Anzahl an Komponenten aufnehmen. Um Beleuchtungsinstallationen bereitzustellen, die unterschiedlichen Maßen an Komplexität genügen, ist es daher erforderlich, Systeme mit Tragschienen mit unterschiedlichem Querschnitt bereitzustellen. Dies geht jedoch mit erheblichem Aufwand einher.

Beispielsweise ist in KR 101 339 301 B1 ein Leuchtensystem mit einer Tragschiene und einem Leuchtmodul offenbart, das zur Direkt- und Indirektbeleuchtung ausgebildet ist. Beispielsweise ist in DE 10 2021 202 975 A1 ein System mit einer Tragschiene offenbart, bei dem in einer Ausführungsform einerseits eine Baugruppe mit elektronischen Komponenten an der Innenseite des Bodens der Tragschiene angeordnet ist und andererseits eine Baugruppe mit elektronischen Komponenten an der Außenseite des Bodens der Tragschiene angeordnet ist.

Der vorliegenden Erfindung liegt die Aufgabe zugrunde, ein System zur Realisierung einer in einer Längsrichtung langgestreckten Leuchte, eine langgestreckte Leuchte und/oder ein Verfahren zur Realisierung einer in Längsrichtung langgestreckten Leuchte bereitzustellen, das bzw. die zumindest einen Nachteil von gattungsgemäßen Systemen, Leuchten und/oder Verfahren zumindest teilweise behebt.

Als eine Lösung der der vorliegenden Erfindung zugrundeliegenden Aufgabe schlägt die Erfindung ein System mit den Merkmalen gemäß Anspruch 1 vor. Das System ist zur Realisierung einer in einer Längsrichtung langgestreckten Leuchte bzw. zur Realisierung eines in einer Längsrichtung langgestreckten Leuchtenbauteils ausgebildet. Das System umfasst eine in Längsrichtung langgestreckte Tragschiene mit U-förmigem Querschnitt, die einen sich in einer Transversalrichtung zwischen zwei Tragschienenseitenwänden erstreckenden Tragschienenboden und eine dem Tragschienenboden in einer Vertikalrichtung gegenüberliegende offene Seite aufweist. Die Tragschienenseitenwände erstrecken sich von dem Tragschienenboden in der Vertikalrichtung weg. Das System umfasst ferner einen Montagekörper, der in einem Betriebszustand des Systems an der offenen Seite der Tragschiene angeordnet und an der Tragschiene fixiert ist und der im Betriebszustand gemeinsam mit der Tragschiene einen zur Aufnahme von elektrischen Komponenten vorgesehenen Innenraum umschließt. Selbstverständlich kann das System mehrere Montagekörper umfassen, die im Betriebszustand in Längsrichtung hintereinander an der offenen Seite der Tragschiene angeordnet und an der Tragschiene fixiert sind. Entsprechend kann selbstverständlich das System mehrere Tragschienen umfassen, die im Betriebszustand, insbesondere zur Realisierung einer Anordnung von Leuchtenbauteilen, in Längsrichtung hintereinander angeordnet sind und durch eine zu gattungsgemäßen Systemen erläuterte Kupplung miteinander verbunden sind. Erfindungsgemäß weist das System zumindest ein Erweiterungselement, zumindest einen in Längsrichtung langgestreckten Erweiterungsmontagekörper und zumindest zwei in Längsrichtung langgestreckte Erweiterungsseitenwände auf. In dem Betriebszustand ist das Erweiterungselement an einer von dem Innenraum weg weisenden Außenseite des Tragschienenbodens angeordnet und an der Tragschiene fixiert. Dabei sind in dem Betriebszustand der Erweiterungsmontagekörper und die Erweiterungsseitenwände mittels des Erweiterungselements dergestalt relativ zur Tragschiene gehalten, dass der Erweiterungsmontagekörper vertikal von der Außenseite des Tragschienenbodens beabstandet verläuft und die Erweiterungsseitenwände an jeweils einer transversalen Seite des Erweiterungsmontagekörpers angeordnet sind, so dass die Erweiterungsseitenwände gemeinsam mit dem Erweiterungskörper und der Außenseite der Tragschiene einen zur Aufnahme von elektrischen Erweiterungskomponenten vorgesehenen Erweiterungsinnenraum umschließen. Die Erfindung geht somit den besonderen Weg, vertikal oberhalb des Tragschieneninnenraums an der Außenseite der Tragschiene einen Erweiterungsinnenraum auszubilden, der an seiner Oberseite von dem Erweiterungsmontagekörper begrenzt ist, an seinen transversalen Seiten von jeweils einer der Erweiterungsseitenwände begrenzt ist und der an seiner Unterseite von dem Tragschienenboden begrenzt ist. Besonders bevorzugt ist das Erweiterungselement dazu ausgebildet, an der Tragschiene werkzeuglos fixiert zu werden und/oder werkzeuglos lösbar an der Tragschiene fixiert zu werden. Indem das Erweiterungselement werkzeuglos an der Tragschiene fixierbar ist bzw. werkzeuglos ausgehend von dem Betriebszustand von der Tragschiene lösbar ist, kann auf besonders einfache Weise von der Außenseite der Tragschiene aus der Erweiterungsinnenraum bereitgestellt werden. Allgemein bevorzugt ist das Erweiterungselement an der Tragschiene verrastbar ausgebildet, bevorzugt durch ein Aufsetzen auf die Außenseite des Tragschienenbodens entlang der Vertikalrichtung verrastbar ausgebildet. Dabei kann das Verrasten beispielsweise an der Außenseite des Tragschienenbodens selbst oder an jeweils einem Hinterschnitt einer jeden der Tragschienenseitenwände erfolgen. Allgemein bevorzugt weisen die Tragschienenseitenwände ausgehend vom Tragschienenboden unter Ausbildung eines Hinterschnitts eine abgestufte Konturierung auf, wobei die Unterseite des Erweiterungsinnenraums in einer Ausführungsform durch die Außenseite des Tragschienenbodens alleine, in einer anderen Ausführungsform durch die Außenseite des Tragschienenbodens gemeinsam mit jeweils einem abgestuften Abschnitt einer jeden Tragschienenseitenwand begrenzt sein kann. Allgemein bevorzugt sind der Erweiterungsmontagekörper und/oder die Erweiterungsseitenwände an dem Erweiterungselement werkzeuglos fixiert und/oder werkzeuglos lösbar fixiert. Allgemein bevorzugt sind Erweiterungsmontagekörper und/oder Erweiterungsseitenwände mittels des Erweiterungselements werkzeuglos an der Tragschiene fixiert und/oder werkzeuglos lösbar an der Tragschiene fixiert, so dass sie zum Erreichen des Betriebszustands werkzeuglos relativ zur Tragschiene fixiert werden können und/oder ausgehend von dem Betriebszustand mittels des Erweiterungselements werkzeuglos von der Tragschiene lösbar sind. Eine werkzeuglose Verbindung zwischen Erweiterungsmontagekörper bzw. Erweiterungsseitenwand und Erweiterungselement kann vorzugsweise mittels einer Verrastung gewährleistet sein. Allgemein bevorzugt erstreckt sich der Erweiterungsmontagekörper mit seiner transversalen Erstreckungslänge über mindestens 70 %, insbesondere mindestens 80 % der transversalen Erstreckungslänge der Tragschiene. Allgemein bevorzugt liegen die Erweiterungsseitenwände im Betriebszustand mit einem unteren Ende, insbesondere unmittelbar, an jeweils einer der Tragschienenseitenwände an. Allgemein bevorzugt weisen Erweiterungsmontagekörper und Montagekörper eine selbe transversale Erstreckungslänge auf. Allgemein bevorzugt weist der Erweiterungsinnenraum eine vertikale Erstreckungslänge auf, die mindestens 50 %, insbesondere mindestens 70 %, insbesondere mindestens 80 %, insbesondere mindestens 90 % der vertikalen Erstreckungslänge des von Tragschiene und Montagekörper im Betriebszustand umschlossenen Innenraums beträgt und/oder eine transversale Erstreckungslänge auf, die mindestens 50 %, insbesondere mindestens 70 %, insbesondere mindestens 80 %, insbesondere mindestens 90 % der transversalen Erstreckungslänge des genannten Innenraums beträgt.

In einer Ausführungsform weist das Erweiterungselement eine Rasteinrichtung auf, mittels derer es im Betriebszustand an der Tragschiene lösbar verrastet gehalten ist. Bevorzugt ist die Rasteinrichtung in einem unteren vertikalen Endabschnitt des Erweiterungselements vorgesehen, der sich ausgehend von dem unteren vertikalen Ende des Erweiterungselements über weniger als 30 %, insbesondere weniger als 20 % der Gesamtvertikalerstreckungslänge des Erweiterungselements nach oben erstreckt. Bei den Richtungsangaben "nach unten" und "nach oben" ist auf entgegengesetzte Richtungen entlang der Vertikalrichtung im Betriebszustand abgestellt. Im Betriebszustand ist der Erweiterungsinnenraum oberhalb des von Tragschiene und Montagekörper umschlossenen Innenraums angeordnet und der Erweiterungsmontagekörper oberhalb der Außenseite des Tragschienenbodens angeordnet. In einer Ausführungsform weist die Rasteinrichtung zwei Rastarme auf, die jeweils einer der Tragschienenseitenwände zugeordnet sind und die zum Verrasten mit der ihnen jeweils zugeordneten Tragschienenseitenwand oder zum Verrasten mit einem an die dem jeweiligen Rastarm zugeordnete Tragschienenseitenwand angrenzenden Abschnitt des Tragschienenbodens ausgebildet sind. Die zwei Rastarme sind somit in Transversalrichtung voneinander beabstandet und greifen an zwei in Transversalrichtung voneinander beabstandeten Abschnitten der Tragschiene an, entweder an jeweils einer der Tragschienenseitenwände oder an jeweils einem Abschnitt des Tragschienenbodens, der jeweils einer der Tragschienenseitenwände zugeordnet und an diese angrenzend angeordnet ist. Die Rastarme sind somit bevorzugt dazu ausgebildet, jeweils eine Verrastung an einer jeweils zugeordneten Tragschienenseitenwand oder einem der zugeordneten Tragschienenseitenwand benachbarten Abschnitt des Tragschienenbodens zu gewährleisten. Durch das Vorsehen der zwei Rastarme, die in Transversalrichtung voneinander beabstandet sind, kann eine besonders zuverlässige Fixierung des Erweiterungselements an der Tragschiene gewährleistet sein. Allgemein bevorzugt weist jeder der Rastarme jeweils mehrere entlang der Längsrichtung voneinander beabstandete Rastarmabschnitte auf. Durch das Vorsehen von voneinander beabstandeten Rastarmabschnitten können die Rastarmabschnitte zum einen besonders einfach mit der Tragschiene verrastet werden, zum anderen kann hierdurch eine Redundanz bereitgestellt sein, da auch bei dem Brechen von einem der Rastarmabschnitte die übrigen Rastarmabschnitte des jeweiligen Haltearms weiterhin eine Verrastung des Erweiterungselements relativ zur Tragschiene gewährleisten können. Bevorzugt weist jeder der Rastarme mindestens zwei, insbesondere mindestens drei, insbesondere genau drei, solcher Rastarmabschnitte auf. Bevorzugt weist jeder der Rastarmabschnitte jeweils einen entlang der Transversalrichtung zur Transversalmitte des Erweiterungselements hinweisenden Rastvorsprung auf. Bevorzugt sind die beiden Rastarme durch einen entlang der Transversalrichtung verlaufenden Querbalken des Erweiterungselements miteinander verbunden. Wesentlich ist, dass der Querbalken entlang der Transversalrichtung durchgehend ausgestaltet ist, sodass er die beiden Rastarme, die in Transversalrichtung voneinander beabstandet sind, miteinander zuverlässig verbinden kann. Der Querbalken kann durch einen entlang der Längsrichtung und Vertikalrichtung durchgehenden Querbalken oder durch mehrere voneinander beabstandete Querbalkenabschnitte ausgebildet sein. Bevorzugt weist der Querbalken entlang der Längsrichtung eine größere Erstreckungslänge als entlang der Vertikalrichtung auf, bevorzugt beträgt die Erstreckungslänge des Querbalkens in Längsrichtung mindestens das Dreifache, insbesondere mindestens das Fünffache, insbesondere mindestens das Zehnfache, seiner Erstreckungslänge in Vertikalrichtung. Bevorzugt weist der Querbalken eine entlang der Längsrichtung verlaufende Nut auf. Bevorzugt erstreckt sich die Nut über die gesamte Erstreckung des Querbalkens entlang der Längsrichtung. Durch die Nut kann besonders vorteilhaft eine Federelastizität des Querbalkens bereitgestellt sein, sodass Rastarme unter federelastischer Verformung des Querbalkens die entlang der Transversalrichtung zueinander bewegt werden können. Dies kann ein Verrasten der Rasteinrichtung an der Tragschiene besonders begünstigen. Bevorzugt weist der Querbalken die mindestens eine Nut an seiner Unterseite auf. Bevorzugt weist der Querbalken mindestens zwei Nuten auf, die entlang der Transversalrichtung voneinander beabstandet sind und insbesondere parallel zueinander und in Längsrichtung verlaufen. Bevorzugt weist der Querbalken eine von seiner Oberseite aus zugängliche Kabelzugentlastungsvorrichtung auf. Bevorzugt ist die Kabelzugentlastungsvorrichtung nach Art einer Schlaufe ausgebildet, die sich von der Oberseite eines Abschnitts des Querbalkens, der sich entlang der Transversalrichtung erstreckt, vertikal nach oben weg erstreckt. Allgemein bevorzugt weist die Kabelzugentlastungsvorrichtung einen lichten Querschnitt auf, durch den ein Kabel oder, besonders bevorzugt, eine Halteeinrichtung für ein Kabel, wie etwa ein Kabelbinder, durchführbar ist. Bevorzugt ist der lichte Querschnitt der Kabelzugsentlastungsvorrichtung umfänglich geschlossen umschlossen, sodass beispielweise eine solche Halteeinrichtung besonders zuverlässig an der Kabelzugentlastungsvorrichtung fixiert werden kann. Bevorzugt verläuft der lichte Querschnitt senkrecht zur Transsversalrichtung. Bevorzugt ist die Kabelzugentlastungsvorrichtung in einem transversal mittleren Bereich des Erweiterungselements vorgesehen und insbesondere von jedem Transversalende des Erweiterungselements um mindestens 20 %, insbesondere mindestens 30 %, insbesondere mindestens 40 %, der gesamten transversalen Erstreckungslänge des Erweiterungselements beabstandet.

In einer Ausführungsform weisen die Tragschienenseitenwände der Tragschiene jeweils in einem oberen Endbereich eine Einbuchtung mit einem ein transversales Ende der Einbuchtung ausbildenden Einbuchtungsboden und mit zumindest einer ein vertikales Ende der Einbuchtung bildenden Einbuchtungsseite auf. Bevorzugt ist die Einbuchtung im Querschnitt, d. h. im senkrecht zur Längsrichtung verlaufenden Querschnitt, U-förmig ausgebildet, so dass der Einbuchtungsboden durch den U-Boden ausgebildet ist und die Einbuchtungsseite durch einen der U-Schenkel ausgebildet ist. Eine solche Einbuchtung kann eine verbesserte Stabilität der Tragschiene bewirken und/oder zur Fixierung von beispielsweise einer Stromleitschiene und/oder der Kupplung und/oder eines Montageelements dienen. Die Einbuchtung bildet einen Hinterschnitt in der Tragschienenseitenwand aus, der zu einer entsprechenden Fixierung von Stromleitschiene bzw. Montageelement bzw. Kupplung dienen kann.

Allgemein bevorzugt weist die Rasteinrichtung zwei Rastarme auf, die jeweils zumindest einen Abschnitt einer transversalen Seite des Erweiterungselements ausbilden, wobei jeder der Rastarme im Betriebszustand mit einer jeweils anderen der beiden Tragschienenseitenwände verrastet ist. Allgemein bevorzugt weist das Erweiterungselement in seinem unteren Endabschnitt die zwei Rastarme auf. Allgemein bevorzugt umgreift die Rasteinrichtung im Betriebszustand den Tragschienenboden oder ist in Aussparungen des Tragschienenbodens eingerastet. In einer Ausführungsform weist die Tragschiene an jeder ihrer Tragschienenseitenwände jeweils einen Hinterschnitt auf, der im Betriebszustand von der Rasteinrichtung hintergriffen ist. Bevorzugt ist der Hinterschnitt an der Außenseite der jeweiligen Tragschienenseitenwand ausgebildet, wobei die Rasteinrichtung transversal von außen in den Hinterschnitt eingreift. Bevorzugt ist durch das Eingreifen der Rasteinrichtung in die Hinterschnitte der Tragschienenseitenwände ein vertikaler Anpressdruck erzeugt, mit dem das Erweiterungselement vertikal von oben gegen die Außenseite des Tragschienenbodens gepresst ist. Bevorzugt ist der Hinterschnitt durch die erläuterte Einbuchtung ausgebildet. Bevorzugt greift die Rasteinrichtung ausschließlich mit ihren vorliegend erläuterten beiden Rastarmen in den Hinterschnitt der jeweiligen Tragschienenseitenwand ein. Bevorzugt ist das Erweiterungselement von oben auf den Tragschienenboden aufsetzbar, wobei während des Aufsetzens die Rastarme an der ihnen jeweils zugeordneten Tragschienenseitenwand abgleiten und dabei eine elastische Verformung des Erweiterungselements erfolgt, bis die Rastarme mit ihren jeweiligen Rastvorsprüngen in den Hinterschnitt jeweiligen Tragschienenseitenwand eingreifen und sich dabei das Erweiterungselement aufgrund seiner Federelastizität zurück verformt.

In einer Ausführungsform weist das Erweiterungselement eine Fixiereinrichtung auf, mittels derer der Erweiterungsmontagekörper und die Erweiterungsseitenwände im Betriebszustand an dem Erweiterungselement verrastet gehalten sind. In einer Ausführungsform umgreift das Erweiterungselement, insbesondere die Fixiereinrichtung, im Betriebszustand den Erweiterungsmontagekörper transversal beidseitig. Die Fixiereinrichtung umfasst bevorzugt mehrere voneinander beabstandete Fixiereinrichtungskomponenten, wobei zumindest einige der Fixiereinrichtungskomponenten ein Verrasten gewährleisten und beispielsweise einige der Fixiereinrichtungskomponenten einen Anschlag für den Erweiterungsmontagekörper und/oder die Erweiterungsseitenwände und/oder ein Drehlager für Erweiterungsmontagekörper und/oder Erweiterungsseitenwände ausbilden können. In einer Ausführungsform weist die Fixiereinrichtung eine erste Fixiereinheit zum Verrasten mit dem Erweiterungsmontagekörper und eine zweite Fixiereinheit zum Verrasten mit den Erweiterungsseitenwänden auf. Bevorzugt kann jede der Fixiereinheiten jeweils zumindest einige der erläuterten Fixiereinrichtungskomponenten umfassen. In einer Ausführungsform umgreift die erste Fixiereinheit den Erweiterungsmontagekörper transversal beidseitig. In einer Ausführungsform umgreift die zweite Fixiereinheit jede der Erweiterungsseitenwände vertikal beidseitig oder ist vertikal beidseitig von jeder der Erweiterungsseitenwände umgriffen. Durch ein beidseitiges Umgreifen eines Elements durch ein anderes Element in einer bestimmten Richtung ist das Element mit zwei Abschnitten, die in jeweils entgegengesetzte Richtungen entlang der bestimmten Richtung voneinander wegweisen, zwischen zwei Abschnitten des anderen Elements angeordnet, die entlang der bestimmten Richtung aufeinander zuweisen, so dass die Position des einen Elements entlang der bestimmten Richtung relativ zum anderen Element durch das Umgreifen festgelegt ist. Bevorzugt liegen dabei die genannten Abschnitte des einen Elements und die genannten Abschnitte des anderen Elements aneinander an, so dass eine Bewegung der Elemente zueinander entlang der genannten Richtung verhindert ist. In einer Ausführungsform umfassen beide Fixiereinheiten jeweils in Transversalrichtung voneinander beabstandete Seiteneinheiten. Bevorzugt ist jede der Seiteneinheiten der zweiten Fixiereinheit jeweils einer anderen der Erweiterungsseitenwände zugeordnet, so dass jeweils eine der Seiteneinheiten der zweiten Fixiereinheit die er jeweils zugeordnete Erweiterungsseitenwand fixiert. In einer Ausführungsform ist jede der Seiteneinheiten der ersten Fixiereinheit einer jeweils anderen Montagekörperseitenwand zugeordnet und liegt an einer jeweils anderen Montagekörperseitenwand an.

In einer Ausführungsform erstreckt sich die zweite Fixiereinheit außerhalb der ersten Fixiereinheit. Bevorzugt erstreckt sich die zweite Fixiereinheit vertikal weiter von der Außenseite des Tragschienenbodens weg als die erste Fixiereinheit. Somit endet bevorzugt die zweite Fixiereinheit mit ihrem oberen vertikalen Ende oberhalb des vertikal oberen Endes der ersten Fixiereinheit. Hierdurch kann besonders vorteilhaft gewährleistet sein, dass die Erweiterungsseitenwände jeweils in einem oberen Abschnitt durch die zweite Fixiereinheit gehalten sein können und der Erweiterungsmontagekörper durch die Erweiterungsseitenwände möglichst seitlich verdeckt sein kann. In einer Ausführungsform bildet eine der Fixiereinheiten mit jeder ihrer Seiteneinheiten einen Abschnitt einer transversalen Außenseite des Erweiterungselements aus. Hierdurch kann eine einfache und lösbare Fixierung besonders vorteilhaft gewährleistet sein. Bevorzugt bildet die zweite Fixiereinheit mit jeder ihrer Seiteneinheiten jeweils einen Abschnitt einer transversalen Außenseite des Erweiterungselements aus. Das Erweiterungselement weist zwei entlang der Transversalrichtung voneinander wegweisende transversale Außenseiten auf. Bevorzugt bildet jede der Seiteneinheiten einen Abschnitt von genau einer, ihr jeweils zugeordneten transversalen Außenseite des Erweiterungselements aus. In einer Ausführungsform bildet die andere der beiden Fixiereinheiten einen Abschnitt einer transversalen Innenseite des Erweiterungselements aus. Bevorzugt ist die andere der beiden Fixiereinheiten die erste Fixiereinheit. Bevorzugt bildet jede der beiden Seiteneinheiten der anderen Fixiereinheit einen Abschnitt von genau einer ihr jeweils zugeordneten Innenseite des Erweiterungselements aus, wobei die beiden Innenseiten entlang der Transversalrichtung zueinander weisen. In einer Ausführungsform weist die zweite Fixiereinheit zwei in Transversalrichtung voneinander beabstandete Seiteneinheiten auf, die jeweils genau einer der beiden Erweiterungsseitenwände zugeordnet sind, so dass die jeweilige Seiteneinheit der zweiten Fixiereinheit die ihr jeweils zugeordnete Erweiterungsseitenwand fixiert, ohne dass hierzu die andere der beiden Seiteneinheiten beiträgt. In einer Ausführungsform weist jede der Seiteneinheiten zumindest zwei um mindestens 20 % der vertikalen Gesamterstreckungslänge der ihr jeweils zugeordneten Erweiterungsseitenwand vertikal voneinander beabstandete Abschnitte auf, die im Betriebszustand zur Fixierung der jeweils zugeordneten Erweiterungsseitenwand einen ihnen jeweils zugeordneten Abschnitt der Erweiterungsseitenwand hintergreifen. Die Abschnitte der Erweiterungsseitenwand sind somit entsprechend um mindestens 20 % der vertikalen Gesamterstreckungslänge der Erweiterungsseitenwand entlang der Vertikalrichtung voneinander beabstandet. Durch das Hintergreifen von vertikal beabstandeten Abschnitten kann eine besonders zuverlässige Fixierung der Erweiterungsseitenwand gewährleistet sein. Bevorzugt sind die Abschnitte um mindestens 30 %, insbesondere mindestens 50 %, insbesondere mindestens 60 % der vertikalen Gesamterstreckungslänge der jeweils zugeordneten Erweiterungsseitenwand vertikal voneinander beabstandet. Bevorzugt umgreifen die vertikal voneinander beabstandeten Abschnitte die zugeordneten Abschnitte der Erweiterungsseitenwand entlang der Vertikalrichtung oder umgreifen die zugeordneten Abschnitte der Erweiterungsseitenwand die vertikal voneinander beabstandeten Abschnitte der Seiteneinheit entlang der Vertikalrichtung. Bevorzugt ist durch das Hintergreifen von Abschnitt und jeweils zugeordnetem Abschnitt jeweils ein Formschluss entlang der Transversalrichtung gewährleistet, so dass nur durch das Lösen des Hintergreifens die Erweiterungsseitenwand relativ zur Seiteneinheit entlang der Transversalrichtung bewegbar ist. In einer Ausführungsform ist ein erster Abschnitt der jeweils zugeordneten Erweiterungsseitenwand auf einen ersten Abschnitt der jeweiligen Seiteneinheit vertikal aufsteckbar und anschließend ein zweiter Abschnitt der jeweils zugeordneten Erweiterungsseitenwand transversal auf einen zweiten Abschnitt der jeweiligen Seiteneinheit diesen zweiten Abschnitt der Seiteneinheit verrastend hintergreifend aufsteckbar. Erster und zweiter Abschnitt können die erläuterten vertikal voneinander beabstandeten Abschnitte sein. Der erste Abschnitt der Erweiterungsseitenwand kann auf den ersten Abschnitt der Seiteneinheit vertikal aufsteckbar sein unter Gewährleistung eines Hintergreifens entlang der Transversalrichtung, so dass die Relativposition der ersten Abschnitte durch das Aufstecken entlang der Transversalrichtung zueinander festgelegt ist, und der zweite Abschnitt der Erweiterungsseitenwand kann auf den zweiten Abschnitt der Seiteneinheit aufrastbar sein unter Gewährleistung eines transversalen Hintergreifens. Bevorzugt ist der erste Abschnitt der Erweiterungsseitenwand auf den ersten Abschnitt der Seiteneinheit vertikal aufsteckbar unter Gewährleistung einer Verdrehbarkeit der Erweiterungsseitenwand relativ zur Seiteneinheit um eine Achse, die parallel zur Längsrichtung verläuft, so dass nach dem Aufstecken des ersten Abschnitts der Erweiterungsseitenwand auf den ersten Abschnitt der Seiteneinheit durch ein Verdrehen das Verrasten und dadurch Hintergreifen der zweiten Abschnitte realisierbar ist. Die erläuterten Abschnitte sind bevorzugt jeweils eine der erläuterten Fixiereinrichtungskomponenten.

In einer Ausführungsform weist das Erweiterungselement einen Querschnitt senkrecht zur Längsrichtung nach Art einer H-Form auf, die einen in Transversalrichtung verlaufenden Querbalken und zwei durch diesen verbundene Vertikalbalken aufweist. Bevorzugt ist im Betriebszustand der Querbalken vertikal gegen die Außenseite des Tragschienenbodens gepresst. In einer Ausführungsform bilden die Vertikalbalken zumindest einen Teil der Rasteinrichtung aus. In einer Ausführungsform hintergreift jeder der Vertikalbalken jeweils einen Hinterschnitt der ihm jeweils zugeordneten Tragschienenseitenwand. Allgemein bevorzugt ist jedem der Vertikalbalken jeweils genau eine der beiden Tragschienenseitenwände zugeordnet. Bevorzugt umgreifen die Vertikalbalken unterhalb des Querbalkens den Tragschienenboden, bevorzugt darüber hinaus einen oberen Endabschnitt der beiden Tragschienenseitenwände. Bevorzugt hintergreifen die Vertikalbalken die beiden Tragschienenseitenwände im Betriebszustand unterhalb des Querbalkens. Bevorzugt bilden die Vertikalbalken gemeinsam die erste Fixiereinheit aus. Bevorzugt ist im Betriebszustand der Erweiterungsmontagekörper an den Vertikalbalken und vertikal beabstandet von den Querbalken gehalten. Bevorzugt bilden die Vertikalbalken zumindest den überwiegenden Teil der zweiten Fixiereinheit der Fixiereinrichtung aus, insbesondere die zweite Fixiereinheit der Fixiereinrichtung aus. Bevorzugt bilden die Vertikalbalken die Fixiereinrichtung aus und zumindest einen Teil der Rasteinrichtung. Bevorzugt bilden die Vertikalbalken, insbesondere mit unteren Vertikalbalkenabschnitten, insbesondere mit ausschließlich unterhalb des Querbalken verlaufenden Vertikalbalkenabschnitten, die erläuterten zwei Rastarme der Rasteinrichtung aus. In einer Ausführungsform weist der Querbalken zumindest eine Nut auf, insbesondere zumindest zwei Nuten, insbesondere an seiner Unterseite. In einer Ausführungsform bilden die Vertikalbalkenabschnitte, insbesondere die erläuterten unteren Vertikalbalkenabschnitte, jeweils einen der Rastarme der Rasteinrichtung aus, wobei sie insbesondere jeweils entlang der Längsrichtung voneinander beabstandete Rastarmabschnitte des jeweiligen Rastarms ausbilden. Jeder der Vertikalabschnitte kann beispielsweise mehrere Teilvertikalabschnitt aufweisen, die jeweils einen der Rastarmabschnitte ausbilden. In einer Ausführungsform weist der Querbalken eine von seiner Oberseite aus zugängliche Zugentlastungsvorrichtung auf. Die Zugentlastungsvorrichtung kann wie zu vorliegend beschriebenen Ausführungsformen erläutert ausgebildet sein.

In einer Ausführungsform sind die Erweiterungsseitenwände identisch ausgebildet. Bevorzugt sind die Erweiterungsseitenwände aus Metall, insbesondere Aluminium, ausgebildet. In einer Ausführungsform sind die Erweiterungsseitenwände mittels eines Extrusionsverfahrens oder eines Biegeverfahrens hergestellt. Allgemein bevorzugt weisen die Erweiterungsseitenwände über ihre Längserstreckung hinweg einen konstanten Querschnitt senkrecht zur Längsrichtung auf. Die Herstellung mittels Extrusions- oder Biegeverfahrens kann eine besonders kostengünstige Realisierung der Erweiterungsseitenwände dergestalt ermöglichen, dass sie über ihre Längserstreckungslänge hinweg korrespondierend zur Fixiereinrichtung ausgebildet sind, so dass die Fixiereinrichtung innerhalb eines jeden Längsabschnitts der Erweiterungsseitenwände an den Erweiterungsseitenwänden fixierbar ist. In einer Ausführungsform ist das Erweiterungselement aus Kunststoff hergestellt, insbesondere als Kunststoffspritzgussteil ausgebildet.

In einer Ausführungsform ist das Erweiterungselement mit daran montiertem Erweiterungsmontagekörper von außen auf den Tragschienenboden aufsetzbar und an der Tragschiene fixierbar. In einer Ausführungsform ist das Erweiterungselement mit daran montierten Erweiterungsseitenwänden von außen auf den Tragschienenboden aufsetzbar und an der Tragschiene fixierbar. In einer Ausführungsform ist das Erweiterungselement mit daran montiertem Erweiterungsmontagekörper und mit daran montierten Erweiterungsseitenwänden von außen auf den Tragschienenboden aufsetzbar und an der Tragschiene fixierbar. Bei den vorteilhaften Ausführungsformen können somit Erweiterungsmontagekörper bzw. Erweiterungsseitenwände unabhängig von der Fixierung des Erweiterungselements an der Tragschiene am Erweiterungselement fixiert werden, insbesondere lösbar fixiert wird, insbesondere werkzeuglos fixiert werden, wie vorliegend erläutert. Die Fixierung von Erweiterungsmontagekörper bzw. Erweiterungsseitenwänden relativ zum Erweiterungselement kann somit unabhängig von der Fixierung des Erweiterungselements an der Tragschiene erfolgen. Entsprechend kann das Erweiterungselement für sich genommen alleine an der Tragschiene wie erläutert fixierbar sein und somit unabhängig davon, ob zuvor bereits Erweiterungsmontagekörper bzw. Erweiterungsseitenwände an ihm fixiert worden sind. Die beschriebenen vorteilhaften Ausführungsformen bringen zum einen ein besonders hohes Maß an Modularität mit sich, zum anderen ermöglichen sie eine besonders einfache Realisierung eines Erweiterungsinnenraums während einer Montage, da Erweiterungselement, Erweiterungsseitenwände und Erweiterungsmontagekörper gemeinsam als in sich zusammenhängendes Erweiterungsbauteil von oben auf die Außenseite der Tragschiene aufgesetzt und an der Tragschiene fixiert werden können.

In einer Ausführungsform ist der Montagekörper im Betriebszustand mittels einer an dem Montagekörper fixierten oder in dem Montagekörper integrierten Haltefeder, die an einer Innenseite einer jeden Tragschienenseitenwand einen von dieser jeweiligen Tragschienenseitenwand ausgebildeten Haltevorsprung hintergreift, relativ zur Tragschiene fixiert und von der Tragschiene ausgehend von dem Betriebszustand mittels Auslenkung der Haltefeder lösbar. In einer Ausführungsform ist der Erweiterungsmontagekörper im Betriebszustand von dem Erweiterungselement hintergriffen, insbesondere vertikal und/oder transversal beidseitig umgriffen, und ausgehend von dem Betriebszustand mittels Auslenkens des Erweiterungselements von diesem lösbar. Während somit der Montagekörper in einer Ausführungsform im Betriebszustand eine auslenkbare Haltefeder aufweist oder eine solche auslenkbare Haltefeder an dem Montagekörper fixiert ist und durch ein Auslenken der Haltefeder das Fixieren und Lösen des Montagekörpers relativ zur Tragschiene ermöglicht ist, ist der Erweiterungsmontagekörper durch das Auslenken des Erweiterungselements bzw. der ersten Fixiereinheit der Fixiereinrichtung relativ zum Erweiterungselement und bevorzugt ebenfalls von der Tragschiene ausgehend von dem Betriebszustand lösbar.

In einer Ausführungsform weisen der Montagekörper und der Erweiterungsmontagekörper jeweils einen U-förmigen Querschnitt mit einem sich in Transversalrichtung zwischen zwei Montagekörperseitenwänden erstreckenden Montagekörperboden und mit einer dem Montagekörperboden in Vertikalrichtung gegenüberliegenden offenen Seite auf. Im Betriebszustand verschließt der Montagekörper mit seinem Montagekörperboden die offene Seite der Tragschiene, wobei seine Montagekörperseitenwände ausgehend von seinem Montagekörperboden vertikal zur Innenseite des Tragschienenbodens hin verlaufen. Im Betriebszustand ist der Erweiterungsmontagekörper mit seinem Montagekörperboden vertikal von dem Tragschienenboden beabstandet, wobei seine Montagekörperseitenwände ausgehend von dem Montagekörperboden des Erweiterungsmontagekörpers vertikal zur Außenseite des Tragschienenbodens hin verlaufen. Bevorzugt erstrecken sich die Montagekörperseitenwände im Betriebszustand zumindest abschnittsweise innerhalb des Tragschieneninnenraums, wohingegen sich die Montagekörperseitenwände des Erweiterungsmontagekörpers im Betriebszustand vollständig außerhalb des Tragschieneninnenraums erstrecken. In einer Ausführungsform liegen die Montagekörperseitenwände im Betriebszustand vertikal gegen jeweils einen ihnen jeweils zugeordneten Haltevorsprung an, der von jeweils einer der beiden Tragschienenseitenwände innerhalb des Tragschieneninnenraums ausgebildet ist. Bevorzugt sind die Montagekörperseitenwände mit ihren zum Tragschienenboden gewandten vertikalen Enden von dem Tragschienenboden vertikal beabstandet, wobei insbesondere das Erweiterungselement einen Querschnitt senkrecht zur Längsrichtung nach Art einer H-Form aufweist und der Querbalken vertikal zwischen dem Erweiterungsmontagekörper und dem Tragschienenboden verläuft, wobei selbstverständlich auf den Betriebszustand abgestellt ist.

In einer Ausführungsform sind die Komponenten des Systems in einem alternativen Betriebszustand anordenbar, wobei in dem alternativen Betriebszustand der Erweiterungsmontagekörper als Montagekörper fungiert und der Montagekörper als Erweiterungsmontagekörper fungiert, wobei im Übrigen die Komponenten des Systems im alternativen Betriebszustand und dem Betriebszustand identisch zueinander angeordnet sind. Somit sind Erweiterungsmontagekörper und Montagekörper jeweils dazu ausgebildet, sowohl als Erweiterungsmontagekörper als auch als Montagekörper eingesetzt zu werden. In einer Ausführungsform sind Erweiterungsmontagekörper und Montagekörper identisch ausgebildet, in einer anderen Ausführungsform unterscheiden sich Erweiterungsmontagekörper und Montagekörper, sind jedoch jeweils dazu geeignet, sowohl als Erweiterungsmontagekörper als auch als Montagekörper zu fungieren, so dass sowohl der Betriebszustand realisierbar ist, in dem der Montagekörper an der offenen Seite der Tragschiene fixiert ist und der Erweiterungsmontagekörper mittels des Erweiterungselements oberhalb der Außenseite des Tragschienenbodens angeordnet an der Tragschiene fixiert ist, als auch zur Realisierung des alternativen Betriebszustands, in dem der Erweiterungsmontagekörper an der offenen Seite der Tragschiene fixiert ist und der Montagekörper mittels des Erweiterungselements oberhalb der Tragschiene angeordnet an der Tragschiene fixiert ist. In einer Ausführungsform umfasst das System zumindest zwei identisch ausgebildete Montagekörper, von denen ein erster Montagekörper im Betriebszustand an der offenen Seite der Tragschiene angeordnet und an der Tragschiene fixiert ist und gemeinsam mit der Tragschiene den Innenraum umschließt und von denen ein zweiter im Betriebszustand den Erweiterungsmontagekörper ausbildet und mittels des Erweiterungselements an der Tragschiene fixiert ist und gemeinsam mit der Tragschiene den Erweiterungsinnenraum umschließt. Durch die beschriebenen besonders vorteilhaften Ausführungsformen kann das System mit einer hohen Funktionalität besonders kostengünstig bereitgestellt sein und darüber hinaus die Handhabung des Systems besonders vereinfacht sein.

In einer Ausführungsform umfasst das System sowohl einen als reine Kunststoff-Abdeckung ausgebildeten Montagekörper als auch einen als Träger ausgebildeten Montagekörper, an dem eine elektrische Kontakteinrichtung und zumindest ein elektrisches Funktionselement, insbesondere zumindest ein LED-Modul und/oder ein Betriebsgerät, das mit der elektrischen Kontakteinrichtung leitend verbunden ist, fixiert sind. Der als reine Kunststoff-Abdeckung ausgebildete Montagekörper dient im Betriebszustand lediglich dem Verschließen der offenen Seite der Tragschiene, was sowohl für das optische Erscheinungsbild als auch für einen Schutz des Innenraums vorteilhaft sein kann. Allgemein bevorzugt sind im Betriebszustand mehrere Montagekörper an der offenen Seite der Tragschiene wie erläutert fixiert angeordnet, so dass sie gemeinsam mit der Tragschiene den Innenraum umschließen, wobei einige der Montagekörper als eine Kunststoff-Abdeckung ausgebildet sind und andere der Montagekörper als Träger ausgebildet sind, an dem Kontakteinrichtung und Funktionselement fixiert sind, wobei diese sämtlichen Montagekörper entlang der Längsrichtung hintereinander an der Tragschiene angeordnet sind. Das System kann ferner selbstverständlich mehrere Tragschienen und mehrere Montagekörper aufweisen, wobei im Betriebszustand die Tragschienen entlang der Längsrichtung hintereinander angeordnet und aneinander fixiert sind und die verschiedenen Montagekörper in Längsrichtung hintereinander an den Tragschienen fixiert angeordnet sind, so dass sie gemeinsam mit den Tragschienen den Innenraum umschließen. In einer Ausführungsform weist das System sowohl einen als reine Kunststoff-Abdeckung ausgebildeten Erweiterungsmontagekörper als auch einen als Träger ausgebildeten Erweiterungsmontagekörper auf, an dem eine elektrische Erweiterungskontakteinrichtung und zumindest ein elektrisches Erweiterungsfunktionselement, insbesondere zumindest ein LED-Modul und/oder ein Betriebsgerät, das mit der elektrischen Erweiterungskontakteinrichtung leitend verbunden ist, fixiert sind. Die Erweiterungskontakteinrichtung und das Erweiterungsfunktionselement können analog zur Kontakteinrichtung bzw. Funktionselement ausgebildet sein oder zu diesen unterschiedlich. Beispielsweise kann die Kontakteinrichtung des Montagekörpers dazu ausgebildet sein, wie zu gattungsgemäßen Systemen erläutert im Betriebszustand mit ihren Kontakten in die Kanäle einer in der Tragschiene angeordneten Stromleitschiene einzugreifen unter elektrischer Kontaktierung der darin angeordneten Leitungsdrähte, wohingegen die Erweiterungskontakteinrichtung lediglich eine Anschlussklemme oder Anschlusskabel zum Anschließen an eine Anschlussklemme umfasst. Das Erweiterungsfunktionselement kann beispielsweise ein LED-Modul und/oder Betriebsgerät, in anderen Ausführungsformen jedoch auch ein Funktionselement zur Erweiterung der Funktion einer Leuchte sein, beispielsweise ein Lichtsensor, Bewegungsmelder, eine Kamera und/oder ein WLAN-Modul.

In einer Ausführungsform umfasst das System zumindest eine Endkappe, wobei die Endkappe eine erste Haltekontur aufweist und jedes Längsende der Tragschiene durch jeweils einen Längsendbereich der Tragschiene ausgebildet ist, der eine zweite Haltekontur aufweist, wobei im Betriebszustand die erste Haltekontur mit der zweiten Haltekontur zusammenwirkt unter Fixierung von erster und zweiter Haltekontur zueinander. Durch die Fixierung von erster und zweiter Haltekontur zueinander ist die Endkappe an der Tragschiene im Betriebszustand fixiert. Bevorzugt ist im Betriebszustand die erste Haltekontur zumindest teilweise innerhalb des Querschnitts der Tragschiene angeordnet, insbesondere vollständig innerhalb des Querschnitts der Tragschiene angeordnet. In einer Ausführungsform ist die zweite Haltekontur zumindest überwiegend durch eine Innenseite der Tragschiene ausgebildet. Im Betriebszustand verschließt die Endkappe ein Längsende des Innenraums und somit das an einem Längsende der Tragschiene vorgesehene offene Ende der Tragschiene. Bevorzugt weist die Endkappe einen Erweiterungsbereich auf, mit dem sie sich im Betriebszustand vertikal über den Tragschienenboden hinaus erstreckt und ein Längsende des Erweiterungsinnenraums verschließt. In einer Ausführungsform weist das System zwei verschiedene Endkappen auf, die beide eine wie erläuterte erste Haltekontur aufweisen, die korrespondierend zur zweiten Haltekontur ausgebildet ist. Nur eine der beiden Endkappen ist zur Realisierung des Betriebszustands geeignet und weist den erläuterten Erweiterungsbereich auf. Die andere der Endkappen ist zur Realisierung eines funktionsreduzierten Betriebszustands geeignet, indem sie an einem Längsende der Tragschiene angeordnet ist und das Längsende des Innenraums verschließt, jedoch nicht den Erweiterungsinnenraum an einem Längsende verschließt. Eine solche Endkappe kann vorteilhafterweise zur Realisierung von solchen Leuchtmitteln des Systems verwendet werden, bei denen kein Erweiterungsinnenraum und somit kein Erweiterungselement, Erweiterungsmontagekörper und Erweiterungsseitenwände vorgesehen sind. Die andere der beiden verschiedenen Endkappen, die den Erweiterungsbereich umfasst, ist zur Realisierung des erläuterten Betriebszustands ausgebildet.

In einer Ausführungsform weisen die Erweiterungsseitenwände jeweils eine Fixierkontur auf, wobei sie im Betriebszustand mit einem ersten Längsabschnitt der Fixierkontur einen Fixierabschnitt des Erweiterungsbereichs der Endkappe hintergreifen und mit einem zweiten Längsabschnitt der Fixierkontur die Fixiereinrichtung des Erweiterungselements hintergreifen. In dieser besonders vorteilhaften Ausführungsform sind die Erweiterungsseitenwände jeweils mit ihrer Fixierkontur sowohl an der Endkappe als auch an dem Erweiterungselement fixiert. Die Fixierkontur weist bevorzugt über ihre Längserstreckung hinweg einen identischen Querschnitt auf. Somit kann auf besonders einfache Weise eine besonders zuverlässige Fixierung von Erweiterungsseitenwänden, Tragschiene und Endkappe zueinander gewährleistet sein. Allgemein bevorzugt weist die Fixierkontur in erstem und zweitem Längsabschnitt einen gleichen Querschnitt senkrecht zur Längsrichtung auf. Allgemein bevorzugt ist durch das Hintergreifen der Fixierkontur, d. h. sowohl betreffend das Hintergreifen des Fixierabschnitts des Erweiterungsbereichs der Endkappe als auch betreffend das Hintergreifen der Fixiereinrichtung des Erweiterungselements, eine Relativposition der jeweiligen Erweiterungsseitenwand relativ zum Erweiterungselement bzw. relativ zur Endkappe entlang der Transversalrichtung festgelegt, bevorzugt darüber hinaus ferner eine Relativposition der jeweiligen Erweiterungsseitenwand relativ zum Erweiterungselement bzw. relativ zur Endkappe entlang der Vertikalrichtung.

In einer Ausführungsform umfasst das System ein klammerartiges Deckenmontageelement, das zwei Klammerschenkel aufweist, die im Betriebszustand den Hinterschnitt von einer jeweils anderen der Tragschienenseitenwände hintergreifen und die durch einen Klammerboden miteinander verbunden sind, an dem ein Montageanschluss vorgesehen ist. Jeder der Klammerschenkel ist somit jeweils einer der Tragschienenseitenwände zugeordnet und hintergreift den von dieser Tragschienenseitenwand ausgebildeten Hinterschnitt. Der Montageanschluss kann beispielsweise nach Art eines Hakens oder nach Art eines Schraubanschlusses ausgebildet sein. Der Montageanschluss ermöglicht einen einfachen Anschluss an einer Decke mittels eines an der Decke fixierten Deckenmontagebauteils, beispielsweise mittels eines Seils, das mit dem Haken verbunden werden kann, oder mittels eines Seils, an dem eine Mutter oder ein Schraubbolzen befestigt ist, die bzw. der korrespondierend zum Schraubanschluss ausgebildet ist. Bei einer besonders vorteilhaften Ausführungsform bilden die Tragschienenseitenwände jeweils einen Hinterschnitt aus, wobei sowohl das klammerartige Deckenmontageelement als auch das Erweiterungselement im Betriebszustand die von den Tragschienenseitenwänden ausgebildeten Hinterschnitt hintergreifen unter Gewährleistung der jeweiligen Befestigung. In einer Ausführungsform sind das Erweiterungselement und das Deckenmontageelement in einem jeweils anderen Längsabschnitt angeordnet, so dass sie einen jeweils anderen Abschnitt der Hinterschnitte der Tragschienenseitenwände hintergreifen.

In einer Ausführungsform weist das System eine in Längsrichtung langgestreckte Stromleitschiene auf, die im Betriebszustand in dem Innenraum angeordnet ist und die in einer senkrecht zur Längsrichtung verlaufenden Aufreihungsrichtung nebeneinander angeordnete, in Längsrichtung langgestreckte und an einer Zugangsseite der Stromleitschiene offene Kanäle aufweist, wobei in jedem Kanal jeweils ein in Längsrichtung langgestreckter Leitungsdraht angeordnet ist. Bevorzugt verläuft die Aufreihungsrichtung im Betriebszustand entlang der Transversalrichtung. In einer Ausführungsform weist das Erweiterungselement zumindest eine Kabelklammer auf, die dazu ausgebildet ist, eine im Betriebszustand in Längsrichtung innerhalb des Erweiterungsinnenraums verlaufendes rundes Kabel senkrecht zur Längsrichtung verklemmt zu halten. Die Kabelklammer kann beispielsweise nach Art eines geschlitzten Rings ausgebildet sein, der ein rundes Kabel senkrecht zur Längsrichtung umgreifen kann. Bevorzugt weist dieser Ring einen Durchmesser von mindestens 5 mm, insbesondere mindestens 10 mm auf. Die Kabelklammer kann eine besonders einfache Fixierung eines Kabels, das entlang der Längsrichtung innerhalb des Erweiterungsinnenraums verläuft, gewährleisten. Bevorzugt ist im Betriebszustand ein Funktionselement, das an dem Erweiterungsmontagekörper angeordnet ist, an dem Kabel angeschlossen. Bevorzugt versorgt das Kabel das Funktionselement. Bevorzugt ist das Funktionselement als Betriebsgerät ausgebildet, das ein weiteres Funktionselement, das als LED-Modul ausgebildet ist, versorgt und das seinerseits durch das Kabel versorgt wird. In einer Ausführungsform verläuft das Kabel abzweigungsfrei über eine Längserstreckung des Erweiterungsmontagekörpers hinweg, ohne mit einem Funktionselement verbunden zu sein. Durch die Kabelklammer kann somit zum einen auf besonders einfache Weise ein Erweitern des Funktionselement, das an einem Erweiterungsmontagekörper angeordnet ist, versorgt werden, zum anderen kann die Kabelklammer unabhängig von dem Vorsehen von Funktionselementen an Erweiterungsmontagekörpern das einfache Fixieren eines Kabels an der Außenseite des Tragschienenbodens gewährleisten, wodurch bei der Realisierung einer Leuchte die durch die Tragschienen in einem Raum bereitgestellte Infrastruktur auch zur Führung von von der Leuchte unabhängigen Kabeln genutzt werden kann.

In einer Ausführungsform umfasst das System mehrere Erweiterungselemente, die im Betriebszustand entlang der Längsrichtung voneinander beabstandet an der Tragschiene fixiert sind und die jeweils an einem selben Ergänzungsmontagekörper und an zwei selben Erweiterungsseitenwänden fixiert sind. Somit sind bei dieser bevorzugten Ausführungsform der Erweiterungsmontagekörper und die Erweiterungsseitenwände mittels der mehreren Erweiterungselemente an der Tragschiene fixiert. Bevorzugt sind die Erweiterungselemente jeweils identisch ausgebildet. Bevorzugt umfasst das System mehrere Tragschienen, die entlang der Längsrichtung hintereinander angeordnet sind, wobei jeweils zwei benachbarte Tragschienen durch eine Kupplung aneinander fixiert sind, wobei die mehreren Erweiterungselemente entlang der Längsrichtung über die beiden Tragschienen verteilt angeordnet sind und an jeweils einer der beiden Tragschienen wie erläutert fixiert sind, wobei sich der Erweiterungsmontagekörper und/oder zumindest eine der beiden Erweiterungsseitenwände, insbesondere beide Erweiterungsseitenwände, mit Bezug auf die Längsrichtung entlang beiden Tragschienen erstrecken.

Die Erfindung betrifft ferner ein Verfahren zur Realisierung eines Leuchtenbauteils bzw. zur Realisierung einer Leuchte umfassend ein solches Leuchtenbauteil. Das Leuchtenbauteil weist eine in einer Längsrichtung langgestreckte Tragschiene mit U-förmigem Querschnitt auf, die wie vorliegend erläutert ausgebildet ist. Die Tragschiene weist entsprechend eine offene Seite auf, wobei ein Montagekörper der wie vorliegend erläutert ausgebildet sein kann, an der offenen Seite der Tragschiene dergestalt anordenbar ist, dass er gemeinsam mit der Tragschiene einen Innenraum der Leuchte senkrecht zur Längsrichtung umschließt und ein an dem Montagekörper angeordnetes elektrisches Funktionselement innerhalb des Innenraums angeordnet ist. Das Leuchtenbauteil umfasst in einer Ausführungsform einen solchen Montagekörper, in einer Ausführungsform ist das Leuchtenbauteil dazu ausgebildet, dass ein Montagekörper zum gemeinsamen Umschließen des Innenraums mit einer Tragschiene an der offenen Seite der Tragschiene, die von dem Leuchtenbauteil umfasst ist, angeordnet wird. Erfindungsgemäß wird ein Erweiterungselement von außen auf den Tragschienenboden aufgesetzt und an der Tragschiene fixiert und werden mittels des Erweiterungselements ein Erweiterungsmontagekörper und zwei Erweiterungsseitenwände außen an der Tragschiene dergestalt fixiert, dass der Erweiterungsmontagekörper und die Erweiterungsseitenwände gemeinsam mit einer Außenseite der Tragschiene einen Erweiterungsinnenraum umschließen. Das erfindungsgemäße Verfahren kann weitere vorteilhafte Eigenschaften aufweisen, die im Zusammenhang mit Ausführungsformen des erfindungsgemäßen Systems beschrieben sind. Insbesondere kann das erfindungsgemäße Verfahren umfassen, dass eine Endkappe an einem Längsende der Tragschiene fixiert wird und jede der Erweiterungsseitenwände sowohl an dem Erweiterungselement als auch an der Endkappe fixiert wird. Insbesondere kann das erfindungsgemäße Verfahren den Verfahrensschritt umfassen, das Erweiterungselement, Erweiterungsmontagekörper und Erweiterungsseitenwände in einem Verfahrensschritt gemeinsam von außen auf die Außenseite des Tragschienenbodens aufgesetzt werden. Bei einem solchen Verfahren bilden Erweiterungselement, Erweiterungsmontagekörper und Erweiterungsseitenwände gemeinsam ein Erweiterungsbauteil, das bevorzugt in einem vorangegangenen Verfahrensschritt dadurch realisiert wird, dass Erweiterungsmontagekörper und Erweiterungsseitenwände an dem Erweiterungselement fixiert werden. Selbstverständlich sind allgemein bevorzugt Erweiterungselement, Erweiterungsmontagekörper und Erweiterungsseitenwände jeweils separat hergestellte Bauteile. Allgemein bevorzugt ist das Erweiterungselement als einstückiges Bauteil ausgebildet. Allgemein bevorzugt ist jede der Erweiterungsseitenwände als einstückiges Bauteil ausgebildet. Allgemein bevorzugt ist der Erweiterungsmontagekörper als einstückiges Bauteil ausgebildet. Allgemein bevorzugt ist die Tragschiene und/oder der Montagekörper als einstückiges Bauteil ausgebildet. Allgemein bevorzugt ist das Erweiterungselement aus Kunststoff hergestellt, insbesondere als Spritzgussteil ausgebildet. Allgemein bevorzugt sind der Montagekörper, der Erweiterungsmontagekörper und die Tragschiene jeweils aus einem Blech mittels Umformens hergestellt. Allgemein bevorzugt sind die Erweiterungsseitenwände aus Metall mittels Extrusionverfahrens oder Strangpressverfahrens hergestellt.

Die Erfindung betrifft ferner eine Leuchte, die mittels einer Ausführungsform eines erfindungsgemäßen Systems und/oder eine Ausführungsform eines erfindungsgemäßen Verfahrens hergestellt ist. In dem Fall, in dem die Leuchte mittels einer Ausführungsform des erfindungsgemäßen Verfahrens hergestellt ist, umfasst die Leuchte ein Leuchtenbauteil, das mittels des Verfahrens hergestellt ist und zumindest eine Tragschiene, ein Erweiterungselement, einen Erweiterungsmontagekörper und zwei Erweiterungsseitenwände umfasst. Die Leuchte umfasst einen Montagekörper, der an der offenen Seite der Tragschiene angeordnet ist und gemeinsam mit der Tragschiene einen Innenraum der Leuchte senkrecht zur Längsrichtung umschließt. An dem Montagekörper ist ein elektrisches Funktionselement angeordnet, das innerhalb des Innenraums angeordnet ist. Die Leuchte weist ein Erweiterungselement auf, einen Erweiterungsmontagekörper und zwei Erweiterungsseitenwände, die an einer Außenseite des Tragschienenbodens angeordnet sind und gemeinsam mit der Außenseite der Tragschiene einen Erweiterungsinnenraum umschließen, wobei der Erweiterungsmontagekörper und die Erweiterungsseitenwände mittels des Erweiterungselements außen der Tragschiene fixiert sind. Bevorzugt ist an dem Erweiterungsmontagekörper ein weiteres elektrisches Funktionsmodul fixiert, das im Erweiterungsinnenraum angeordnet ist.

Die vorliegend erläuterten verschiedenen erfindungsgemäßen Lösungen und deren Ausführungsformen können jeweils Merkmale aufweisen, die im Zusammenhang mit aus dem Stand der Technik bekannten Ausführungsformen, insbesondere gattungsgemäßen Ausführungsformen, vorliegend erläutert sind. Ferner können die verschiedenen erfindungsgemäßen Lösungen und ihrer Ausführungsformen auf besonders vorteilhafte Weise kombiniert sein, so dass sie jeweils Merkmale aufweisen können, die im Zusammenhang mit anderen Lösungen und deren Ausführungsformen vorliegend erläutert sind.

Die Erfindung wird nachfolgend unter Bezugnahme auf zwölf Figuren anhand von Ausführungsbeispielen näher erläutert.

Es zeigen:
- Figur 1:: in einer schematischen Prinzipdarstellung eine Ausführungsform einer gattungsgemäßen Leuchte;
- Figur 2:: in verschiedenen schematischen Prinzipdarstellungen Komponenten einer Ausführungsform eines erfindungsgemäßen Systems;
- Figur 3:: in einer schematischen Prinzipdarstellung eine Ausführungsform einer erfindungsgemäßen Leuchte;
- Figur 4:: in verschiedenen schematischen Prinzipdarstellungen Ansichten auf ein Ausführungsformen eines Erweiterungselements von Ausführungsformen eines erfindungsgemäßen Systems;
- Figur 5:: in einer schematischen Prinzipdarstellung eine Ansicht auf eine Endkappe einer Ausführungsform eines erfindungsgemäßen Systems;
- Figur 6:: in einer schematischen Prinzipdarstellung eine Ansicht auf eine Erweiterungsseitenwand einer Ausführungsform eines erfindungsgemäßen Systems;
- Figur 7:: in einer schematischen Prinzipdarstellung eine Ansicht auf einen Erweiterungsmontagekörper einer Ausführungsform eines erfindungsgemäßen Systems;
- Figur 8:: in verschiedenen schematischen Prinzipdarstellungen verschiedene relative Anordnungen und verschiedene Komponenten einer Ausführungsform eines erfindungsgemäßen Systems;
- Figur 9:: in einer schematischen Prinzipdarstellung eine auf eine bestimmte Anordnung von Komponenten einer Ausführungsform des erfindungsgemäßen Systems;
- Figur 10:: in einer schematischen Prinzipdarstellung eine auf eine bestimmte Anordnung von Komponenten einer Ausführungsform des erfindungsgemäßen Systems;
- Figur 11:: in einer schematischen Prinzipdarstellung eine auf eine bestimmte Anordnung von Komponenten einer Ausführungsform des erfindungsgemäßen Systems;
- Figur 12:: in einer schematischen Prinzipdarstellung eine auf eine bestimmte Anordnung von Komponenten einer Ausführungsform des erfindungsgemäßen Systems.

In Figur 1 ist in einer schematischen Prinzipdarstellung zu Erläuterungszwecken der grundsätzlichen Ausgestaltung einer gattungsgemäßen langgestreckten Leuchte 100 eine Ausführungsform einer solchen Leuchte 100 stark vereinfacht schematisch dargestellt. Allgemein bevorzugt kann das erfindungsgemäße System dazu ausgebildet sein, dass seine Komponenten in einem ersten Betriebszustand zueinander anordenbar sind, in dem eine wie in Figur 1 dargestellt Leuchte realisiert ist, bei der Erweiterungselement, Erweiterungsmontagekörper und Erweiterungsseitenwände nicht zum Einsatz kommen, sowie in einen zweiten Betriebszustand, in dem eine erfindungsgemäße Leuchte umfassend Erweiterungselement, Erweiterungsmontagekörper und Erweiterungsseitenwände ausgebildet ist. Eine gattungsgemäße Leuchte 100 ist in Längsrichtung X langgestreckt und weist mehrere Tragschienen 1, 10 auf, die in Längsrichtung X hintereinander angeordnet sind. Die dargestellte Ausführungsform weist eine erste Tragschiene 1 und eine zweite Tragschiene 10 auf. Die Tragschienen 1, 10 weisen jeweils einen U-förmigen Querschnitt senkrecht zur Längsrichtung X auf, der einen Tragschieneninnenraum definiert. Gemeinsam mit an ihrer offenen Seite angeordneten, in Längsrichtung X ebenfalls hintereinander angeordneten Montagekörpern 6 umschließen sie einen Innenraum der Leuchte 100 senkrecht zur Längsrichtung X. Die verschiedenen Montagekörper 6 können jeweils dieselben oder auch unterschiedliche elektrische Funktionselemente aufweisen. Bei dem beschriebenen Ausführungsbeispiel ist an jedem der Montagekörper 6 jeweils ein in Vertikalrichtung Z nach unten abstrahlendes LED-Modul außerhalb des Innenraums angeordnet und ein Betriebsgerät zum Versorgen des LED-Moduls innerhalb des Innenraums angeordnet, so dass LED-Modul und Betriebsgerät auf voneinander abgewandten Vertikalseiten des Montagekörpers 6 angeordnet sind, was erfindungsgemäß allgemein vorteilhaft ist. Unterhalb von jedem Montagekörper 6 ist ferner jeweils eine lichtdurchlässige Abdeckung 101 vorgesehen, durch die hindurch das LED-Modul Licht nach unten abstrahlen kann und die zur Beeinflussung der Lichtverteilung optisch wirksame Abschnitte, die dem LED-Modul zugeordnet sind, aufweisen können. Ein erfindungsgemäßes System umfasst allgemein bevorzugt solche Abdeckungen 101. In weiteren Ausführungsformen können noch weitere Montagekörper 6 vorgesehen sein, die als Blindmodul ausgebildet sind und somit kein elektrisches Funktionselement tragen und die lediglich dem Abschließen der offenen Seite einer der Tragschienen 1,10 dienen.

In Figur 2 umfassend die Figuren 2a, 2b, 2c, 2d, 2e, 2f und 2g sind zu Erläuterungszwecken verschiedene Komponenten einer Ausführungsform eines erfindungsgemäßen Systems dargestellt, die beispielsweise zur Realisierung einer Leuchte 100 gemäß Figur 1 geeignet sind. Die beschriebene Ausführungsform umfasst mehrere Tragschienen 1, 10, die einen jeweils identischen Querschnitt aufweisen. In Figur 2a ist der Querschnitt einer ersten Tragschiene 1 sowie der gemeinsame Querschnitt der ersten Tragschiene 1 und der in ihrem ersten Längsendabschnitt angeordneten Kupplung 2 der beschriebenen Ausführungsform dargestellt. Aus den Darstellungen gemäß Figur 2a ist ersichtlich, dass die Tragschiene 1 einen Tragschienenboden 11 und zwei sich von dem Tragschienenboden 11 entlang der Vertikalrichtung Z erstreckende Tragschienenseitenwände 12 aufweist. Jede der Tragschienenseitenwände 12 bildet in einem oberen Endbereich eine im Querschnitt U-förmige Einbuchtung 121 aus. Allgemein sei an dieser Stelle darauf hingewiesen, dass sich der obere Endbereich ausgehend von dem obersten Ende der Tragschiene 1 bevorzugt über mindestens 5 % und insbesondere weniger als 50 %, insbesondere zwischen 5 % und 40 %, insbesondere zwischen 10 % und 30 % der Vertikalerstreckungslänge der Tragschiene 1 erstreckt, wobei sein oberes Ende durch das oberste Ende der Tragschiene 1 definiert ist. Jede der Tragschienenseitenwände 12 weist ferner einen transversalen Tragschienenvorsprung 13 auf, der vorliegend durch die Einbuchtung 121 ausgebildet ist. Ferner weisen die Tragschienenseitenwände 12 jeweils einen Tragschienenseitenwandabschnitt auf, der eine U-förmige Aufnahme 122 ausbildet, deren offene Seite entlang der Vertikalrichtung Z zum Tragschienenboden 11 hinweist, was erfindungsgemäß allgemein vorteilhaft ist. Allgemein bevorzugt bildet der Tragschienenseitenwandabschnitt einen vertikalen Endbereich der jeweiligen Tragschienenseitenwand 12 aus, wobei sich der vertikale Endbereich bevorzugt über eine vertikale Erstreckungslänge ausgehend von dem untersten vertikalen Ende der Tragschiene 1 über mindestens 5 % und weniger als 50 %, insbesondere zwischen 5 % und 40 %, insbesondere zwischen 10 % und 30 % der Vertikalerstreckungslänge der Tragschiene 1 erstreckt. Die U-förmige Aufnahme 122 stellt einen Teil der Führung der Tragschiene 1 dar, die zur Aufnahme der Kupplung 2 ausgebildet ist, wie dies in der entsprechenden Querschnittsdarstellung von Figur 2a dargestellt ist. Ferner weist jede Tragschienenseitenwand 12, erfindungsgemäß allgemein vorteilhaft, einen Haltevorsprung 123 auf, der beispielsweise als Anschlag für einen Montagekörper 6 und/oder als zu einer am Montagekörper 6 vorgesehenen Haltefeder korrespondierende Haltevorsprung 123 ausgebildet ist, so dass mittels der Haltevorsprünge 123 ein Montagekörper 6 erfindungsgemäß allgemein vorteilhaft zuverlässig an der offenen Seite der Tragschiene 1 angeordnet an dieser fixiert werden kann. Im Betriebszustand ist in einem ersten Längsendabschnitt der ersten Tragschiene 1 eine Kupplung 2 der beschriebenen Ausführungsform angeordnet. Die Kupplung 2 weist einen Kupplungskörper mit U-förmigem Querschnitt auf, der einen Kupplungsboden 21 und zwei sich entlang der Vertikalrichtung Z von dem Kupplungsboden 21 weg erstreckende Kupplungsseitenwände 22 aufweist. Die Kupplungsseitenwände 22 liegen jeweils mit einem unteren Ende an einem unteren Vertikalführungsabschnitt und mit einem oberen Ende an einem oberen Vertikalführungsabschnitt der von der Tragschiene 1 ausgebildeten Führung an, wobei oberer und unterer Vertikalführungsabschnitt im beschriebenen Ausführungsbeispiel und erfindungsgemäß allgemein vorteilhaft jeweils von den Tragschienenseitenwänden 12 der Tragschiene 1 ausgebildet sind. Darüber hinaus liegen die Kupplungsseitenwände 22 jeweils zumindest mit einem Vertikalabschnitt entlang der Transversalrichtung Y von innen an jeweils einer ihnen zugeordneten der Tragschienenseitenwände 12 an, so dass die Kupplung 2 im Betriebszustand sowohl mit Bezug auf die Vertikalrichtung Z als auch mit Bezug auf die Transversalrichtung Y durch einen Formschluss in ihrer Position relativ zur Tragschiene 1 festgelegt ist, was erfindungsgemäß allgemein vorteilhaft ist. Eine Festlegung der Position der Kupplung 2 relativ zur Tragschiene 1 kann erfindungsgemäß allgemein vorteilhaft zum einen aufgrund der transversalen und vertikalen Verpressung der Kupplung 2 relativ zur Tragschiene 1 gewährleistet sein, durch die ein Reibschluss bereitgestellt ist, zum anderen durch eine in den vorliegenden Figuren nicht dargestellte Kratzfeder, die an dem Kupplungskörper fixiert ist und mit einem Federabschnitt von innen gegen die Tragschiene 1 kratzt und somit eine Relativbewegung zwischen Tragschiene 1 und Kupplung 2 noch weiter hemmt.

In den Figuren 2b, 2c, 2d, 2e, 2f und 2g ist der Übergang im Betriebszustand zwischen zwei hintereinander angeordneten, im Betriebszustand zueinander fixierten Tragschienen 1,10 anhand der Darstellung verschiedener Komponenten des Systems in ihrer jeweiligen Position, die sie im Betriebszustand innehaben, erläutert. In Figur 2b ist schematisch eine Ansicht auf ein zweites Längsende der zweiten Tragschiene 10 dargestellt, wohingegen in Figur 2c eine Ansicht auf ein erstes Längsende einer ersten Tragschiene 1 dargestellt ist, wobei ein erster Längsabschnitt eine Kupplung 2 des Systems bereits in einem ersten Längsendabschnitt der Tragschiene 1 angeordnet ist. Aus der Zusammenschau der Figuren 2b und 2c ist ersichtlich, dass an dem Tragschienenboden 11 der zweiten Tragschiene 10 einer Stromleitschiene 3 mit an einer Zugangsseite der Stromleitschiene 3 offenen Kanälen angeordnet ist, wobei in jedem der Kanäle jeweils ein Leitungsdraht 4 angeordnet ist, der von der Zugangsseite der Stromleitschiene 3 aus zugänglich ist. Die Stromleitschiene 3 ist mittels Halteabschnitten 31 an der Tragschiene 1 fixiert. An der Kupplung 2 ist ein elektrischer Verbinder 5 fixiert, der mit seiner ersten Anschlussseite mit den Leitungsdrähten 4 verbunden ist, die in der Stromleitschiene 3 der ersten Tragschiene 1 entsprechend angeordnet ist, wie dies in Figur 2b mit Bezug auf die Stromleitschiene 3 und die zweite Tragschiene 10 erläutert ist. Die zweite Tragschiene 10 und die erste Tragschiene 1 werden bei einer typischen erfindungsgemäßen Verwendung miteinander verbunden, indem die erste Tragschiene 1 entlang der Längsrichtung X auf die zweite Tragschiene 10 zubewegt wird und dabei der zweite Längsabschnitt der Kupplung 2, der in der in Figur 2c gezeigten Darstellung entlang der Längsrichtung X aus der ersten Tragschiene 1 hinausragt, in die Führung der zweiten Tragschiene 10 eingeführt wird. Erste Tragschiene 1 mit daran fixierter Kupplung 2 und zweite Tragschiene 10 werden so lange mit ihren zueinander weisenden Längsenden aufeinander zubewegt, bis sie mit ihren Längsenden aneinander anliegen. Somit liegt, erfindungsgemäß allgemein vorteilhaft, das zweite Längsende der zweiten Tragschiene 10, das in Figur 2b gezeigt ist, im Betriebszustand an dem ersten Längsende der Tragschiene 1 an oder ist nur durch einen kleinen Spalt von diesem beabstandet. In den Figuren 2d und 2e ist der elektrische Verbinder 5 näher erläutert, wobei zur besseren Erläuterung in der Darstellung gemäß den Figuren 2d und 2e die Kupplung 2 ausgeblendet ist, damit der elektrische Verbinder 5 besser zu erkennen ist. Der elektrische Verbinder 5 weist ein isolierendes Kunststoffgehäuse auf, mittels dessen er an der Kupplung 2 fixiert ist. In diesem Kunststoffgehäuse sind mehrere Verbindungseinrichtungen vorgesehen, die in einer Aufreihungsrichtung A hintereinander angeordnet sind und an deren beiden Längsenden jeweils ein Federkontakt zum Aufnehmen von jeweils einem Leitungsdraht vorgesehen ist. Jeder Federkontakt umfasst einen Grundkörper und einen Federkörper 51, wobei die Grundkörper der beiden von einer bestimmten Verbindungseinrichtung umfassten Federkontakte jeweils durch einen gemeinsamen Körper 52 gebildet sind. Wie aus Figur 2g ersichtlich, sind im Betriebszustand die Leitungsdrähte 4 der Stromleitschienen 3, die in jeweils einer von erster und zweiter Tragschiene 1,10 angeordnet sind, durch die Grundkörper bzw. den Körper 52 und die Federkörper 51 elektrisch leitend miteinander verbunden. Dabei ist jeweils genau ein Leitungsdraht 4, der in der in der in der ersten Tragschiene 1 angeordneten Stromleitschiene 3 angeordnet ist, mit genau einem Leitungsdraht 4, der in der in der zweiten Tragschiene 10 angeordneten Stromleitschiene 3 angeordnet ist, elektrisch leitend verbunden. Hierzu presst ein an der ersten Anschlussseite des elektrischen Verbinders 5 vorgesehener erster Federkörper 51 einen ersten Leitungsdraht 4 dieses Paars an Leitungsdrähten 4 gegen den Körper 52 und ein zweiter Federkörper 51, der an der zweiten Anschlussseite des elektrischen Verbinders 5 vorgesehen ist, einen zweiten Leitungsdraht 4 des genannten Paars an Leitungsdrähten 4 gegen den Körper 52. Da der Körper 52 und vorzugsweise auch die Federkörper 51 elektrisch leitend ausgebildet sind, sind die beiden Leitungsdrähte 4 des Paars somit elektrisch leitend miteinander verbunden. Während in Figur 2g somit die elektrische Verbindung der Leitungsdrähte 4, die in den beiden Tragschienen 1,10 angeordnet sind bzw. von den beiden Leuchtenbauteilen umfasst sind, gezeigt ist, ist in Figur 2f die entsprechende, im Betriebszustand gegebene Anordnung der Stromleitschienen 3, die in den beiden Tragschienen 1,10 angeordnet sind, und dem elektrischen Verbinder 5 mit seinem Verbindergehäuse gezeigt, und zwar mit eine Ansicht auf die der Zugangsseite der Stromleitschiene 3 abgewandte Rückseite, die im Betriebszustand zum Tragschienenboden 11 der Tragschienen 1,10 weist. Die in den Figuren 2d und 2e gezeigten Ansichten auf das erste Längsende der ersten Tragschiene 1, in denen verschiedenste Bestandteile des Systems nicht gezeigt sind, damit der aus der ersten Tragschiene 1 über deren erstes Längsende vorstehende Längsabschnitt des Verbinders 5 bzw. seines Verbindergehäuses bzw. seine vorstehenden Federkontakte zu erkennen sind, dienen der Veranschaulichung dessen, dass das zweite Leuchtenbauteil, d. h. die zweite Tragschiene 10 mit darin angeordneter Stromleitschiene 3 mit darin angeordneten Leitungsdrähten 4, durch ein Aufschieben in Längsrichtung X auf das erste Längsende der Tragschiene 1 zur Realisierung des Betriebszustands auf einfache Weise so aufgeschoben werden kann, dass durch den elektrischen Verbinder 5 die Leitungsdrähte 4 der beiden Leuchtenbauteile paarweise miteinander elektrisch leitend verbunden werden.

In Figur 3 ist in einer schematischen Prinzipdarstellung eine Ausführungsform einer erfindungsgemäßen Leuchte 100 schematisch dargestellt. Die erfindungsgemäße Leuchte 100 unterscheidet sich von der gattungsgemäßen Leuchte 100 gemäß Figur 1 dadurch, dass sie mehrere Erweiterungselemente, mehrere Erweiterungsmontagekörper und mehrere Erweiterungsseitenwände 9 sowie Endkappen 8 aufweist. Grundsätzlich ist mittels einer Ausführung des erfindungsgemäßen Systems sowohl die Leuchte 100 gemäß Figur 1 als auch die Leuchte 100 gemäß Figur 3 realisierbar. Hierzu weist das System eine weitere Endkappe auf, die vorliegend nicht dargestellt ist, mit der die Längsenden des Innenraums, der bei der Darstellung gemäß Figur 1 noch offen dargestellt ist, verschlossen werden können und die erste Haltekonturen aufweisen, die nachfolgend mit Bezug auf die in Figur 3 dargestellte Endkappe 8 erläutert sind, jedoch keinen Erweiterungsbereich aufweisen, der nachfolgend mit Bezug auf Figur 5 näher erläutert ist. Die in Figur 3 dargestellte erfindungsgemäße Leuchte 100 weist mehrere Erweiterungsmontagekörper auf, wobei jeder der Erweiterungsmontagekörper mittels jeweils zwei Erweiterungselementen relativ zur Tragschiene 1 fixiert ist, was erfindungsgemäß allgemein vorteilhaft ist. In Figur 3 sind die Erweiterungsmontagekörper nicht dargestellt, da sie von jeweils einer Erweiterungsabdeckung 103 verdeckt sind, die an dem Erweiterungsmontagekörper jeweils befestigt sind und mittels des Erweiterungselements an der Tragschiene 1 gehalten sind. Wie aus Figur 3 zu erkennen, sind die verschiedenen Erweiterungsmontagekörper in Längsrichtung X hintereinander angeordnet und voneinander beabstandet. In einer nicht dargestellten Ausführungsform kann zwischen jeweils zwei Erweiterungskörpern ein weiterer Erweiterungsmontagekörper vorgesehen sein, der den Abstand zwischen zwei benachbarten Erweiterungsmontagekörpern verdeckt. Die verschiedenen Komponenten des erfindungsgemäßen Systems, mittels derer sich die in Figur 3 dargestellte Leuchte 100 realisieren lässt, werden nachfolgend unter Bezugnahme auf die Figuren 4 bis 12 näher erläutert.

In Figur 4 umfassend die Figuren 4a, 4b, 4c und 4d sind verschiedene Ausführungsformen eines Erweiterungselements 7 von jeweils einer Ausführungsform eines erfindungsgemäßen Systems in verschiedenen Prinzipdarstellungen in verschiedenen Ansichten schematisch dargestellt. In Figur 4a und 4b ist eine erste Ausführungsform eines Erweiterungselements 7 einer ersten Ausführungsform des Systems dargestellt. In Figur 4c und 4d ist eine zweite Ausführungsform eines Erweiterungselements 7 einer zweiten Ausführungsform des Systems dargestellt. Während Figur 4a eine Schrägansicht von oben zeigt, zeigt Figur 4b eine Draufsicht entlang der Längsrichtung X. Das Erweiterungselement 7 weist einen Querschnitt senkrecht zur Längsrichtung X nach Art einer H-Form auf. Die H-Form ist durch einen Querbalken 701 und zwei durch diesen verbundene Vertikalbalken 702 ausgebildet. An der Oberseite des Querbalkens 701 ist, erfindungsgemäße allgemein vorteilhaft, eine Kabelzugentlastungsvorrichtung 7011 vorgesehen, vorliegend und erfindungsgemäß allgemein vorteilhaft in Form einer Schlaufe, durch die ein auf der Oberseite des Querbalkens 701 angeordnetes Kabel oder eine zum Halten eines Kabels vorgesehene Halteeinrichtung, etwa ein Kabelbinder, durchführbar ist und deren lichter Querschnitt entlang der Längsrichtung verläuft. Die Vertikalbalken 702 weisen jeweils einen unteren Vertikalbalkenabschnitt 712 auf, der entlang der Längsrichtung X voneinander beabstandete untere Teilvertikalbalkenabschnitte aufweist, die jeweils einen Teil der Rasteinrichtung 71 des Erweiterungselements 7 ausbilden. Im Ausführungsbeispiel gemäß den Figuren 4a und 4b weist jeder Vertikalbalken 702 jeweils einen unteren Vertikalbalkenabschnitt 712 auf, der jeweils genau zwei Teilvertikalbalkenabschnitte aufweist, die in Längsrichtung X voneinander beabstandet sind und die gemeinsam weniger als 50 % der gesamten Erstreckungslänge des Erweiterungselements 7 in Längsrichtung einnehmen. Hierdurch kann mit geringen Materialaufwand eine gleichzeitig robuste und einfach montierbare und lösbare Rasteinrichtung 71 bereitgestellt sein. Hierzu trägt insbesondere auch bei, dass der Querbalken 701 an seiner Oberseite eine Nut 7012 aufweist, wodurch er trotz Verwendung eines robusten Materials elastisch verformbar ist zum Gewährleisten einer einfachen Montierbarkeit und Demontierbarkeit. Mittels der Rasteinrichtung 71 ist das Erweiterungselement 7, wie insbesondere aus Figur 8 zu erkennen, an der Tragschiene 1 im Betriebszustand lösbar verrastet gehalten. Die Rasteinrichtung 71 ist durch die unteren Vertikalbalkenabschnitte 712 und den Querbalken 701 des Erweiterungselements 7 gebildet. Am unteren Ende der Teilvertikalbalkenabschnitte ist jeweils ein Rastvorsprung 711 vorgesehen, mit dem die Vertikalbalken jeweils einen von einer jeden der Tragschienenseitenwände 12 ausgebildeten Hinterschnitt im Betriebszustand hintergreifen. Hierdurch wird der Querbalken 701 vertikal von oben gegen die Außenseite des Tragschienenbodens 11 gepresst. Die Rasteinrichtung ist somit, erfindungsgemäß allgemein vorteilhaft, ausschließlich an der Unterseite des Querbalkens 701 des Erweiterungselements 7 angeordnet. Neben der Rasteinrichtung 71 weist das Erweiterungselement 7 ferner eine Fixiereinrichtung 72 auf. Die Fixiereinrichtung 72 ist, erfindungsgemäß allgemein vorteilhaft, ausschließlich an der Oberseite des Querbalkens 701 ausgebildet, vorliegend ausschließlich durch einen oberhalb des Querbalkens 701 angeordneten Vertikalbalkenabschnitt der beiden Vertikalbalken 702. Wie aus Figur 8 zu erkennen, umgreift im Betriebszustand die Fixiereinrichtung 72 den Erweiterungsmontagekörper 600 beidseitig, wobei der Erweiterungsmontagekörper 600 durch die Fixiereinrichtung 72 verrastet am Erweiterungselement 7 gehalten ist. Ferner ist durch die Fixiereinrichtung 72 an jeder transversalen Seite des Erweiterungselements 7, wie aus Figur 8 zu erkennen, jeweils eine Erweiterungsseitenwand 9 verrastet fixiert. Die Fixiereinrichtung 72 weist eine erste Fixiereinheit zum Verrasten mit dem Erweiterungsmontagekörper 600 und eine zweite Fixiereinheit zum Verrasten mit den Erweiterungsseitenwänden 9 auf, wobei die erste Fixiereinheit eine erste Gruppe an Abschnitten 723, 725 des Erweiterungselements 7 umfasst und die zweite Fixiereinheit eine zweite Gruppe an Abschnitten 721, 722, 724 des Erweiterungselements 7 umfasst. Die zweite Fixiereinheit erstreckt sich vertikal über die erste Fixiereinheit hinaus. Jede der beiden Fixiereinheiten weist jeweils zwei in Transversalrichtung Y voneinander beabstandete Seiteneinheiten auf, die von jeweils einem der beiden Vertikalbalken 702 ausgebildet sind. In den Figuren 4c und 4d ist in verschiedenen Prinzipdarstellungen eine zweite Ausführungsform eines Erweiterungselements 7 bzw. das Erweiterungselement einer zweiten Ausführungsform des Systems schematisch dargestellt. Während Figur 4c eine Schrägansicht von oben zeigt, zeigt Figur 4d eine Schrägansicht von unten. Die in den Figuren 4c und 4d gezeigte Ausführungsform unterscheidet sich von der in den Figuren 4a und 4b gezeigten Ausführungsform zum einen dadurch, dass der Querbalken 701 zwei Nuten 7012 aufweist, die an der Unterseite des Querbalkens 701 vorgesehen sind und jeweils parallel und in Längsrichtung X verlaufen. Jede der beiden Nuten 7012 ist in einer jeweils anderen Transversalhälfte des Erweiterungselements 7 und somit des Querbalkens 701 vorgesehen und von der Transversalmitte des Erweiterungselements 7 bzw. des Querbalkens 701 beabstandet. Durch die Nuten 7012 kann eine besonders vorteilhafte elastische Verformbarkeit des Erweiterungselements 7 gewährleistet sein, durch die das Erweiterungselement 7 besonders vorteilhaft von oben auf einer Tragschiene aufgesetzt und mit dieser verrastet werden kann. Zum anderen liegt ein weiterer Unterschied zwischen der Ausführungsform gemäß den Figuren 4a und 4b und der Ausführungsform gemäß den Figuren 4c und 4d darin, dass jeder der Vertikalbalken 702 mit seinem jeweiligen unteren Vertikalbalkenabschnitt 712 drei Teilvertikalbalkenabschnitte ausbildet, die in Längsrichtung X voneinander beabstandet sind und die gemeinsam weniger als 70 % der gesamten Erstreckungslänge des Erweiterungselements 7 in Längsrichtung einnehmen. Hierdurch kann eine noch bessere und gleichzeitig besonders haltbare Verrastbarkeit des Erweiterungselements 7 mit der Tragschiene 1 gewährleistet sein. Allgemein bevorzugt bilden die Vertikalbalkenabschnitte 712 die vorliegend erläuterten Haltearme bzw. Haltearmabschnitte der Rasteinrichtung 71 aus. Allgemein bevorzugt erstrecken sich die Haltearme bzw. sämtliche Halterarmabschnitte eines jeden Haltearms gemeinsam, über weniger als 70 %, insbesondere weniger als 60 %, insbesondere weniger als 50 %, insbesondere weniger als 40 % der gesamten Erstreckungslänge des Erweiterungselements 7 in Längsrichtung X.

Die Funktionsweise des Erweiterungselements 7 und seine Wirkung im Betriebszustand, insbesondere seine Zusammenwirkung mit weiteren Komponenten des Systems, wird nachfolgend unter Bezugnahme auf Figur 4 umfassend die Figuren 4a und 4b, Figur 5, Figur 6, Figur 7 und Figur 8 näher erläutert. Wie aus Figur 6 zu erkennen, weist jede Erweiterungsseitenwand 9 mehrere entlang der Vertikalrichtung Z voneinander beabstandete Abschnitte 91, 92, 94 auf, die jeweils einem korrespondierenden Abschnitt 721, 722, 724 der zweiten Fixiereinheit des Erweiterungselements 7 zugeordnet sind. Dabei weist jeder der beiden Seiteneinheiten der zweiten Fixiereinheit solche vertikal voneinander beabstandete Abschnitte 721, 722, 724 auf, die jeweils einer der beiden Erweiterungsseitenwände 9 zugeordnet sind und diese im Betriebszustand relativ zum Erweiterungselement 7 fixieren. Jede der Seiteneinheiten weist einen ersten Abschnitt 724 auf, auf den die Erweiterungsseitenwand 9 mit ihrem ersten Abschnitt 94 aufsteckbar ist unter Gewährleistung einer Verdrehbarkeit der Erweiterungsseitenwand 9 relativ zur Seiteneinheit um eine Achse, die parallel zur Längsrichtung X verläuft. Nach diesem Aufstecken der ersten Abschnitte 94, 724 aufeinander, können zweite Abschnitte 91, 721 von Erweiterungsseitenwand 9 und Seiteneinheit des Erweiterungselements 7 durch Verdrehen um die genannte Achse miteinander verrastet werden. Dabei hintergreift der zweite Abschnitt 721 der Seiteneinheit den zweiten Abschnitt 91 der Erweiterungsseitenwand 9 entlang der Transversalrichtung Y, wobei der zweite Abschnitt 721 der Seiteneinheit zwei vertikal voneinander beabstandete Rastvorsprünge 7211, 7212 aufweist, zwischen denen im Betriebszustand der zweite Abschnitt 91 der Erweiterungsseitenwand 9 angeordnet ist. Die Erweiterungsseitenwand 9 stützt sich darüber hinaus mit einem dritten Abschnitt 92, der zwischen erstem Abschnitt 94 und zweitem Abschnitt 91 vorgesehen ist, gegen einen dritten Abschnitt 722 der Seiteneinheit ab, der zwischen erstem Abschnitt 724 und zweitem Abschnitt 721 der Seiteneinheit angeordnet ist. Somit ist durch das Zusammenwirken von Erweiterungsseitenwand 9 und zweiter Fixiereinheit der Fixiereinrichtung 72 die Erweiterungsseitenwand 9 im Betriebszustand positionsfest am Erweiterungselement 7 fixiert.

Aus Figur 5 ist ersichtlich, dass das System ferner eine Endkappe 8 aufweist, die eine erste Haltekontur 81 aufweist, die korrespondierend zu einer von jedem der Längsendbereiche der Tragschiene 1 ausgebildeten zweiten Haltekontur ausgebildet ist, wobei im Betriebszustand die erste Haltekontur 81 mit der zweiten Haltekontur der Tragschiene 1 zusammenwirkt, wodurch die Endkappe 8 relativ zur Tragschiene 1 fixiert ist. Die erste Haltekontur 81 ist im Betriebszustand vollständig innerhalb der Tragschiene 1 angeordnet. Die Endkappe 8 weist ferner einen Erweiterungsbereich 86 auf, mit dem sie sich im Betriebszustand vertikal über den Tragschienenboden 11 hinaus erstreckt und ein Längsende des Erweiterungsinnenraums verschließt. Die Erweiterungsseitenwände 9 weisen jeweils eine Fixierkontur auf, wobei sie im Betriebszustand mit einem ersten Längsabschnitt der Fixierkontur einen Fixierabschnitt des Erweiterungsbereichs 86 der Endkappe 8 hintergreifen. Mit derselben Fixierkontur, jedoch in einem anderen Längsabschnitt der Fixierkontur, hintergreifen die Seitenwände im Betriebszustand die Fixiereinrichtung 72 des Erweiterungselements 7, vorliegend die Abschnitte 722 und 724 der Fixiereinrichtung 72. Dabei weist, erfindungsgemäß allgemein vorteilhaft, die Fixierkontur in den beiden Längsabschnitten, in denen sie zum einen die Fixiereinrichtung 72, zum anderen den Fixierabschnitt der Endkappe 8 hintergreift, einen selben Querschnitt senkrecht zur Längsrichtung X auf. Durch das jeweilige Hintergreifen sind die Erweiterungsseitenwände 9 sowohl relativ zum Erweiterungselement 7 als auch relativ zur Endkappe 8 in ihrer Position entlang der Transversalrichtung Y und entlang der Vertikalrichtung Z festgelegt. Wie aus der Zusammenschau der Figuren 5, 6 und 8 ersichtlich, liegen die Erweiterungsseitenwände 9 mit einem unteren Abschnitt 95 ferner an einem unteren Abschnitt 85 des Erweiterungsbereichs 86 an, wobei sie darüber hinaus innerhalb eines anderen Längsabschnitts des unteren Abschnitts 95 an den Tragschienenseitenwänden 12 anliegen.

Aus Figur 7 ist die Ausgestaltung eines Erweiterungsmontagekörpers 600 einer Ausführungsform des erfindungsgemäßen Systems ersichtlich. Der Erweiterungsmontagekörper 600 weist einen U-förmigen Querschnitt senkrecht zur Längsrichtung X auf und ist durch einen Montagekörperboden 601 und zwei Montagekörperseitenwände 602 ausgebildet. Der beispielsweise in Figur 8 dargestellte Montagekörper 6 ist identisch zu dem Erweiterungsmontagekörper 600 ausgebildet. Wie aus Figur 8 zu erkennen, ist der Erweiterungsmontagekörper 600 zwischen den Abschnitten 723, 725 der zweiten Fixiereinheit der Fixiereinrichtung 72 vertikal verklemmt gehalten, wobei er von den beiden Seiteneinheiten der zweiten Fixiereinheit transversal umschlossen ist. Der Montagekörper 6 hingegen, der identisch zum Erweiterungsmontagekörper 600 ausgebildet ist, ist durch eine Haltefeder 61, die Montagekörperboden 601 fixiert ist, relativ zur Tragschiene 1 gehalten, die mittels eines Betätigungselements 610 zum Lösen des Montagekörpers 6 auslenkbar ist. Aus Figur 8 ist ferner erkennbar, dass im Betriebszustand in dem Innenraum ein Betriebsgerät 60 zum Versorgen eines LED-Moduls angeordnet ist und dass an der Unterseite des Montagekörpers 6 eine Abdeckung 101 angeordnet ist. Das Betriebsgerät 60 kann versorgt werden, indem eine in Figur 8 nicht dargestellte Kontakteinrichtung, die an dem Montagekörperboden des Montagekörpers 6 fixiert ist, mit ihren Kontakten in die Kanäle einer an der Tragschienen 1 im Tragschieneninnenraum fixierten Stromleitschiene 3 eingreift und die darin angeordneten Leitungsdrähte 4 kontaktiert. Am Erweiterungsmontagekörper 600 ist ebenfalls ein LED-Modul angeordnet, das durch eine Erweiterungsabdeckung 103 verdeckt ist, die an ihren Längsenden durch eine Längsabdeckung 104 verschlossen ist. Das an dem Erweiterungsmontagekörper 600 angeordnete LED-Modul ist durch ein Kabel 700 versorgt, das in einer Kabelklammer 73, die von dem Erweiterungselement 7 ausgebildet ist, geführt gehalten ist und sich in Längsrichtung X innerhalb des Erweiterungsinnenraums erstreckt. Wie aus Figur 8 ersichtlich, weist das beschriebene erfindungsgemäße System neben dem als Träger ausgebildeten Erweiterungsmontagekörper 600, an dem ein LED-Modul angeordnet ist, einen als reine Kunststoffabdeckung ausgebildeten Erweiterungsmontagekörper 102 auf, der ebenfalls korrespondierend zu der zweiten Fixiereinheit der Fixiereinrichtung 72 ausgebildet ist und durch diese im Betriebszustand relativ zum Erweiterungselement 7 gehalten ist. Somit können im Betriebszustand in Längsrichtung X hintereinander zum einen ein als Träger ausgebildeter Erweiterungsmontagekörper 600 und zum anderen ein als reine Kunststoffabdeckung ausgebildeter Erweiterungsmontagekörper 102 angeordnet sein.

In den Figuren 9, 10, 11 und 12 sind verschiedene Ansichten von Komponenten einer Ausführungsform eines erfindungsgemäßen Systems dargestellt, in denen ihre Relativposition zueinander vereinfacht schematisch dargestellt ist. Zu Erläuterungszwecken sind in den jeweiligen Ansichten unterschiedliche Komponenten des erfindungsgemäßen Systems jeweils nicht dargestellt. Die Figuren 9 und 10 zeigen einen Längsabschnitt einer selben Anordnung von Komponenten von jeweils einer anderen transversalen Seite. Die Endkappe 8 verschließt das Längsende des Tragschieneninnenraums und das Längsende des Erweiterungsinnenraums. Nur eine der beiden Erweiterungsseitenwände 9 ist dargestellt, damit ein Blick in den Erweiterungsinnenraum ermöglicht ist. Während an der Unterseite des Montagekörpers 6 eine Abdeckung 101 angeordnet ist, ist an der Oberseite des Erweiterungsmontagekörpers 600 eine Erweiterungsabdeckung 103 angeordnet. In Figur 11 ist in einer schematischen Prinzipdarstellung der Erweiterungsmontagekörper 600 in seiner am Erweiterungselement 7 fixierten Position dargestellt, an dem ein LED-Modul 620 fixiert ist. Dieses LED-Modul 620 ist im Betriebszustand von der in Figur 11 nicht dargestellten Erweiterungsabdeckung 103 verdeckt. In Figur 12 ist ein klammerartiges Deckenmontageelement 800 neben dem Erweiterungselement 7 dargestellt. Bei der Anordnung gemäß Figur 12 fixiert das Erweiterungselement 7 die dargestellte Erweiterungsseitenwand 9, wobei es mit seiner Rasteinrichtung 71 einen Hinterschnitt der Tragschienenseitenwände 12 hintergreift, der durch die Einbuchtungen 121 der Tragschienenseitenwände 12 ausgebildet ist. Diesen selben Hinterschnitt hintergreift auch das Deckenmontageelement 800, was erfindungsgemäß allgemein vorteilhaft ist. Das Deckenmontageelement 800 weist einen Montageanschluss auf, der vorliegend nach Art eines Hakens ausgebildet ist, mit dem das Deckenmontageelement 800 beispielsweise an einer Seilschlaufe oder Öse befestigt werden kann, damit die in Figur 12 gezeigte Anordnung mittels des Deckenmontageelements 800 an einer Decke befestigt werden kann.

### Bezugszeichenliste

- 1: Tragschiene
- 2: Kupplung
- 3: Stromleitschiene
- 4: Leitungsdraht
- 5: elektrischer Verbinder
- 6: Montagekörper
- 7: Erweiterungselement
- 8: Endkappe
- 9: Erweiterungsseitenwand
- 10: zweite Tragschiene
- 11: Tragschienenboden
- 12: Tragschienenseitenwand
- 13: Tragschienenvorsprung
- 17: Durchführung
- 21: Kupplungsboden
- 22: Kupplungsseitenwand
- 31: Halteabschnitt
- 51: Federkörper
- 52: Körper
- 60: Betriebsgerät
- 61: Haltefeder
- 71: Rasteinrichtung
- 72: Fixiereinrichtung
- 73: Kabelklammer
- 81: erste Haltekontur
- 82: Abschnitt
- 84: Abschnitt
- 85: Abschnitt
- 86: Erweiterungsbereich
- 91: Abschnitt
- 92: Abschnitt
- 94: Abschnitt
- 95: Abschnitt
- 100: Leuchte
- 101: Abdeckung
- 102: Erweiterungsmontagekörper
- 103: Erweiterungsabdeckung
- 104: Längsabdeckung
- 121: Einbuchtung
- 122: U-förmige Aufnahme
- 123: Haltevorsprung
- 600: Erweiterungsmontagekörper
- 601: Montagekörperboden
- 602: Montagekörperseitenwand
- 610: Betätigungselement
- 620: LED-Modul
- 700: Kabel
- 701: Querbalken
- 702: Vertikalbalken
- 711: Rastvorsprung
- 712: unterer Vertikalbalkenabschnitt
- 721: Abschnitt
- 722: Abschnitt
- 723: Abschnitt
- 724: Abschnitt
- 725: Abschnitt
- 800: Deckenmontageelement
- 7211: Rastvorsprung
- 7212: Rastvorsprung
- A: Aufreihungsrichtung
- X: Längsrichtung
- Y: Transversalrichtung
- Z: Vertikalrichtung

## Patentansprüche

1. System zur Realisierung einer in einer Längsrichtung (X) langgestreckten Leuchte (100), das System umfassend eine in Längsrichtung (X) langgestreckte Tragschiene (1, 10) mit U-förmigem Querschnitt, die einen sich in einer Transversalrichtung (Y) zwischen zwei Tragschienenseitenwänden (12) erstreckenden Tragschienenboden (11) und eine dem Tragschienenboden (11) in einer Vertikalrichtung (Z) gegenüberliegende offene Seite aufweist, wobei sich die Tragschienenseitenwände (12) von dem Tragschienenboden (11) in der Vertikalrichtung (Z) weg erstrecken, das System ferner umfassend einen Montagekörper (6), der in einem Betriebszustand des Systems an der offenen Seite der Tragschiene (1, 10) angeordnet und an der Tragschiene (1, 10) fixiert ist und gemeinsam mit der Tragschiene (1, 10) einen zur Aufnahme von elektrischen Komponenten vorgesehenen Innenraum umschließt,
**dadurch gekennzeichnet, dass**
das System zumindest ein Erweiterungselement (7), zumindest einen in Längsrichtung (X) langgestreckten Erweiterungsmontagekörper (102, 600) und zumindest zwei in Längsrichtung (X) langgestreckte Erweiterungsseitenwände (9) umfasst, wobei in dem Betriebszustand das Erweiterungselement (7) an einer von dem Innenraum weg weisenden Außenseite des Tragschienenbodens (11) angeordnet und an der Tragschiene (1, 10) fixiert, insbesondere werkzeuglos lösbar fixiert, ist und der Erweiterungsmontagekörper (102, 600) und die Erweiterungsseitenwände (9) mittels des Erweiterungselements (7) an der Tragschiene (1, 10) fixiert, insbesondere werkzeuglos lösbar fixiert, sind, wobei der Erweiterungsmontagekörper (102, 600) vertikal von dem Tragschienenboden (11) beabstandet verläuft und die Erweiterungsseitenwände (9) an jeweils einer transversalen Seite des Erweiterungsmontagekörpers (102, 600) angeordnet sind und gemeinsam mit dem Erweiterungsmontagekörper (102, 600) und der Außenseite der Tragschiene (1, 10) einen zur Aufnahme von elektrischen Erweiterungskomponenten vorgesehenen Erweiterungsinnenraum umschließen.

2. System nach Anspruch 1,
**dadurch gekennzeichnet, dass**
das Erweiterungselement (7) eine Rasteinrichtung (71) aufweist, mittels derer es im Betriebszustand an der Tragschiene (1, 10) lösbar verrastet gehalten ist, wobei insbesondere die Tragschiene (1, 10) an jeder ihrer Tragschienenseitenwände (12) jeweils einen Hinterschnitt aufweist, der im Betriebszustand von der Rasteinrichtung (71) hintergriffen ist, wobei insbesondere die Rasteinrichtung (71) zwei Rastarme aufweist, die jeweils einer der Tragschienenseitenwände (12) zugeordnet sind und zum Verrasten mit der ihnen jeweils zugeordneten Tragschienenseitenwand (12) oder einem daran angrenzenden Abschnitt des Tragschienenbodens (11) ausgebildet sind, wobei insbesondere die Rastarme jeweils mehrere entlang der Längsrichtung (X) voneinander beabstandete Rastarmabschnitte aufweisen, wobei insbesondere die beiden Rastarme durch einen entlang der Transversalrichtung (Y) verlaufenden Querbalken (701) des Erweiterungselements (7) miteinander verbunden sind, der insbesondere zumindest eine entlang der Längsrichtung verlaufende Nut (7012) zum Gewährleisten einer Federelastizität und/oder eine von seiner Oberseite aus zugängliche Kabelzugentlastungsvorrichtung (7011) aufweist.

3. System nach einem der vorangehenden Ansprüche,
**dadurch gekennzeichnet, dass**
das Erweiterungselement (7) eine Fixiereinrichtung (72) aufweist, mittels derer der Erweiterungsmontagekörper (102, 600) und die Erweiterungsseitenwände (9) im Betriebszustand an dem Erweiterungselement (7) verrastet gehalten sind, wobei insbesondere das Erweiterungselement (7), insbesondere die Fixiereinrichtung (72), im Betriebszustand den Erweiterungsmontagekörper (102, 600) transversal beidseitig umgreift.

4. System nach Anspruch 3,
**dadurch gekennzeichnet, dass**
die Fixiereinrichtung (72) eine erste Fixiereinheit zum Verrasten mit dem Erweiterungsmontagekörper (102, 600) und eine zweite Fixiereinheit zum Verrasten mit den Erweiterungsseitenwänden (9) aufweist, wobei insbesondere beide Fixiereinheiten jeweils in Transversalrichtung (Y) voneinander beabstandete Seiteneinheiten umfassen, wobei insbesondere sich die zweite Fixiereinheit außerhalb der ersten Fixiereinheit erstreckt, insbesondere vertikal weiter von der Außenseite des Tragschienenbodens (11) weg erstreckt als die erste Fixiereinheit, und/oder eine der Fixiereinheiten, insbesondere die zweite Fixiereinheit, mit jeder ihrer Seiteneinheiten einen Abschnitt einer transversalen Außenseite des Erweiterungselements (7) ausbildet, und insbesondere die andere der beiden Fixiereinheiten, insbesondere die erste Fixiereinheit, einen Abschnitt einer transversalen Innenseite des Erweiterungselements (7) ausbildet.

5. System nach Anspruch 4,
**dadurch gekennzeichnet, dass**
die zweite Fixiereinheit zwei in Transversalrichtung (Y) voneinander beabstandete Seiteneinheiten umfasst, die jeweils genau einer der beiden Erweiterungsseitenwände (9) zugeordnet sind, wobei jede der Seiteneinheiten zumindest zwei um mindestens 20 % einer vertikalen Gesamterstreckungslänge der ihr zugeordneten Erweiterungsseitenwand (9) vertikal voneinander beabstandete Abschnitte (721, 722, 724) umfasst, die im Betriebszustand zur Fixierung der jeweils zugeordneten Erweiterungsseitenwand (9) einen ihnen jeweils zugeordneten Abschnitt (91, 92, 94) der Erweiterungsseitenwand (9) hintergreifen, wobei insbesondere ein erster Abschnitt (94) der jeweils zugeordneten Erweiterungsseitenwand (9) auf einen ersten Abschnitt (724) der jeweiligen Seiteneinheit vertikal aufsteckbar ist und anschließend ein zweiter Abschnitt (91) der jeweils zugeordneten Erweiterungsseitenwand (9) transversal auf einen zweiten Abschnitt (721) der jeweiligen Seiteneinheit diesen verrastend hintergreifend aufsteckbar ist.

6. System nach einem der vorangehenden Ansprüche,
**dadurch gekennzeichnet, dass**
das Erweiterungselement (7) einen Querschnitt senkrecht zur Längsrichtung (X) nach Art einer H-Form aufweist, die einen in Transversalrichtung (Y) verlaufenden Querbalken und zwei durch diesen verbundene Vertikalbalken aufweist, wobei im Betriebszustand der Querbalken (701) vertikal gegen die Außenseite des Tragschienenbodens (11) gepresst ist.

7. System nach einem der vorangehenden Ansprüche,
**dadurch gekennzeichnet, dass**
die Erweiterungsseitenwände (9) identisch ausgebildet sind, insbesondere aus Metall, insbesondere mittels eines Extrusionsverfahrens oder eines Biegeverfahrens, hergestellt sind, und/oder dass das Erweiterungselement (7) als Kunststoff-Spritzgussbauteil ausgebildet ist, und/oder dass das Erweiterungselement (7) mit daran montiertem Erweiterungsmontagekörper (102, 600) und/oder daran montierten Erweiterungsseitenwänden (9) von außen auf den Tragschienenboden (11) aufsetzbar und an der Tragschiene (1, 10) fixierbar ist.

8. System nach einem der vorangehenden Ansprüche,
**dadurch gekennzeichnet, dass**
der Montagekörper (6) im Betriebszustand mittels einer an dem Montagekörper (6) fixierten oder in dem Montagekörper (6) integrierten Haltefeder (61), die an einer Innenseite einer jeden Tragschienenseitenwand (12) einen von dieser ausgebildeten Haltevorsprung (123) hintergreift, relativ zur Tragschiene (1, 10) fixiert ist und von der Tragschiene (1, 10) ausgehend von dem Betriebszustand mittels Auslenkung der Haltefeder (61) lösbar ist, und dass der Erweiterungsmontagekörper (102, 600) im Betriebszustand von dem Erweiterungselement (7) hintergriffen ist und ausgehend von dem Betriebszustand mittels Auslenkens des Erweiterungselements (7) von diesem lösbar ist, wobei insbesondere der Montagekörper (6) und der Erweiterungsmontagekörper (102, 600) jeweils einen U-förmigen Querschnitt mit einem sich in Transversalrichtung (Y) zwischen zwei Montagekörperseitenwänden (602) erstreckenden Montagekörperboden (601) und mit einer dem Montagekörperboden (601) in Vertikalrichtung (Z) gegenüberliegenden offenen Seite aufweisen, wobei im Betriebszustand der Montagekörper (6) mit seinem Montagekörperboden (601) die offene Seite der Tragschiene (1, 10) verschließt und seine Montagekörperseitenwände (602) ausgehend von seinem Montagekörperboden (601) vertikal zur Innenseite des Tragschienenbodens (11) hin verlaufen und der Erweiterungsmontagekörper (102, 600) mit seinem Montagekörperboden (601) von dem Tragschienenboden (11) beabstandet ist und seine Montagekörperseitenwände (602) ausgehend von seinem Montagekörperboden (601) vertikal zur Außenseite des Tragschienenbodens (11) hin verlaufen, wobei insbesondere in einem alternativen Betriebszustand der Erweiterungsmontagekörper (102, 600) als Montagekörper (6) fungiert und der Montagekörper (6) als Erweiterungsmontagekörper (102, 600) fungiert.

9. System nach einem der vorangehenden Ansprüche,
**dadurch gekennzeichnet, dass**
das System zumindest zwei identisch ausgebildete Montagekörper (6) umfasst, von denen ein erster Montagekörper (6) im Betriebszustand an der offenen Seite der Tragschiene (1, 10) angeordnet und an der Tragschiene (1, 10) fixiert ist und gemeinsam mit der Tragschiene (1, 10) den Innenraum umschließt und von denen ein zweiter im Betriebszustand den Erweiterungsmontagekörper (102, 600) ausbildet und mittels des Erweiterungselements (7) an der Tragschiene (1, 10) fixiert ist und gemeinsam mit der Tragschiene (1, 10) den Erweiterungsinnenraum umschließt.

10. System nach einem der vorangehenden Ansprüche,
**dadurch gekennzeichnet, dass**
das System sowohl einen als reine Kunststoff-Abdeckung ausgebildeten Montagekörper (6) als auch einen als Träger ausgebildeten Montagekörper (6) aufweist, an dem eine elektrische Kontakteinrichtung und zumindest ein elektrisches Funktionselement, insbesondere zumindest ein LED-Modul (620) und/oder ein Betriebsgerät (60), das mit der elektrischen Kontakteinrichtung leitend verbunden ist, fixiert sind, und/oder dass das System sowohl einen als reine Kunststoff-Abdeckung ausgebildeten Erweiterungsmontagekörper (102) als auch einen als Träger ausgebildeten Erweiterungsmontagekörper (600) aufweist, an dem eine elektrische Erweiterungskontakteinrichtung und zumindest ein elektrisches Erweiterungsfunktionselement, insbesondere zumindest ein LED-Modul (620) und/oder ein Betriebsgerät (60), das mit der elektrischen Erweiterungskontakteinrichtung leitend verbunden ist, fixiert sind.

11. System nach einem der vorangehenden Ansprüche,
**dadurch gekennzeichnet, dass**
das System zumindest eine Endkappe (8) umfasst, wobei die Endkappe (8) eine erste Haltekontur (81) aufweist und jedes Längsende der Tragschiene (1) durch jeweils einen Längsendbereich der Tragschiene (1) ausgebildet ist, der eine zweite Haltekontur aufweist, wobei im Betriebszustand die erste Haltekontur (81) mit der zweiten Haltekontur zusammenwirkt unter Fixierung von erster und zweiter Haltekontur zueinander, wobei die erste Haltekontur (81) insbesondere zumindest teilweise innerhalb des Querschnitts der Tragschiene (1) angeordnet ist, und wobei die Endkappe (8) ein Längsende des Innenraums verschließt, wobei die Endkappe (8) einen Erweiterungsbereich (86) aufweist, mit dem sie sich im Betriebszustand vertikal über den Tragschienenboden (11) hinaus erstreckt und ein Längsende des Erweiterungsinnenraums verschließt.

12. System nach Anspruch 11 und darüber hinaus zumindest nach Anspruch 3,
**dadurch gekennzeichnet, dass**
die Erweiterungsseitenwände (9) jeweils eine Fixierkontur aufweisen, wobei sie im Betriebszustand mit einem ersten Längsabschnitt der Fixierkontur einen Fixierabschnitt (82, 84) des Erweiterungsbereichs (86) der Endkappe (8) hintergreifen und mit einem zweiten Längsabschnitt der Fixierkontur die Fixiereinrichtung (72) des Erweiterungselements (7) hintergreifen, wobei insbesondere die Fixierkontur in erstem und zweiten Längsabschnitt einen gleichen Querschnitt senkrecht zur Längsrichtung (X) aufweist und insbesondere durch das Hintergreifen eine Relativposition der jeweiligen Erweiterungsseitenwand (9) relativ zum Erweiterungselement (7) bzw. relativ zur Endkappe (8) entlang der Transversalrichtung (Y) und insbesondere entlang der Vertikalrichtung (Z) festgelegt ist.

13. System nach Anspruch 2 und insbesondere einem der Ansprüche 3 bis 12,
**dadurch gekennzeichnet, dass**
das System ein klammerartiges Deckenmontageelement (800) umfasst, das zwei Klammerschenkel aufweist, die im Betriebszustand den Hinterschnitt von einer jeweils anderen der Tragschienenseitenwände (12) hintergreifen und die durch einen Klammerboden miteinander verbunden sind, an dem ein Montageanschluss, der insbesondere einen Haken oder einen Schraubanschluss umfasst, vorgesehen ist, wobei das Erweiterungselement (7) und das Deckenmontageelement (800) in einem jeweils anderen Längsabschnitt angeordnet sind und somit einen jeweils anderen Abschnitt der Hinterschnitte der Tragschienenseitenwände (12) hintergreifen.

14. System nach einem der vorangehenden Ansprüche,
**dadurch gekennzeichnet, dass**
das System eine in Längsrichtung (X) langgestreckte Stromleitschiene (3) aufweist, die im Betriebszustand in dem Innenraum angeordnet ist und die in einer senkrecht zur Längsrichtung (X) verlaufenden Aufreihungsrichtung (A) nebeneinander angeordnete, in Längsrichtung (X) langgestreckte und an einer Zugangsseite der Stromleitschiene (3) offene Kanäle aufweist, wobei in jedem Kanal jeweils zumindest ein in Längsrichtung (X) langgestreckter Leitungsdraht (4) angeordnet ist,
und/oder dass
das Erweiterungselement (7) zumindest eine Kabelklammer (73) aufweist, die dazu ausgebildet ist, ein im Betriebszustand in Längsrichtung(X) innerhalb des Erweiterungsinnenraums verlaufendes rundes Kabel senkrecht zur Längsrichtung (X) verklemmt zu halten.

15. System nach einem der vorangehenden Ansprüche,
**dadurch gekennzeichnet, dass**
das System mehrere Erweiterungselemente (7) umfasst, die im Betriebszustand entlang der Längsrichtung (X) voneinander beabstandet an der Tragschiene (1, 10) fixiert sind und die jeweils an einem selben Erweiterungsmontagekörper (102, 600) und an zwei selben Erweiterungsseitenwänden (9) fixiert sind.

16. Verfahren zur Realisierung eines Leuchtenbauteils, das eine in einer Längsrichtung (X) langgestreckte Tragschiene (1, 10) mit U-förmigem Querschnitt aufweist, die einen sich in einer Transversalrichtung (Y) zwischen zwei Tragschienenseitenwänden (12) erstreckenden Tragschienenboden (11) und eine dem Tragschienenboden (11) in einer Vertikalrichtung (Z) gegenüberliegende offene Seite aufweist, wobei ein Montagekörper (6) an der offenen Seite der Tragschiene (1, 10) dergestalt anordenbar ist, dass er gemeinsam mit der Tragschiene (1, 10) einen Innenraum der Leuchte (100) senkrecht zur Längsrichtung (X) umschließt und ein an dem Montagekörper (6) angeordnetes elektrisches Funktionselement innerhalb des Innenraums angeordnet ist, **dadurch gekennzeichnet, dass**
ein Erweiterungselement (7) von außen auf den Tragschienenboden (11) aufgesetzt und an der Tragschiene (1, 10) fixiert wird und mittels des Erweiterungselements (7) ein Erweiterungsmontagekörper (102, 600) und zwei Erweiterungsseitenwände (9) außen an der Tragschiene (1, 10) dergestalt fixiert werden, dass sie gemeinsam mit einer Außenseite der Tragschiene (1, 10) einen Erweiterungsinnenraum umschließen.

17. Leuchte (100), hergestellt mittels eines Systems nach einem der Ansprüche 1 bis 15 und/oder mittels des Verfahrens nach Anspruch 16, wobei die Leuchte (100) eine in einer Längsrichtung (X) langgestreckte Tragschiene (1, 10) mit U-förmigem Querschnitt aufweist, die einen sich in einer Transversalrichtung (Y) zwischen zwei Tragschienenseitenwänden (12) erstreckenden Tragschienenboden (11) und eine dem Tragschienenboden (11) in einer Vertikalrichtung (Z) gegenüberliegende offene Seite aufweist, wobei die Leuchte (100) einen Montagekörper (6) umfasst, der an der offenen Seite der Tragschiene (1, 10) angeordnet ist und gemeinsam mit der Tragschiene (1, 10) einen Innenraum der Leuchte (100) senkrecht zur Längsrichtung (X) umschließt, wobei an dem Montagekörper (6) innerhalb des Innenraums ein elektrisches Funktionselement angeordnet ist, wobei die Leuchte (100) ein Erweiterungselement (7), einen Erweiterungsmontagekörper (102, 600) und zwei Erweiterungsseitenwände (9) umfasst, die an einer Außenseite des Tragschienenbodens (11) angeordnet sind und gemeinsam mit der Außenseite der Tragschiene (1, 10) einen Erweiterungsinnenraum umschließen, wobei der Erweiterungsmontagekörper (102, 600) und die Erweiterungsseitenwände (9) mittels des Erweiterungselements (7) außen an der Tragschiene (1, 10) fixiert sind.

## Claims

1. System for implementing a luminaire (100) which is elongated in a longitudinal direction (X), the system comprising a support rail (1, 10) which is elongated in the longitudinal direction (X) and has a U-shaped cross section, which has a support rail base (11) which extends in a transverse direction (Y) between two support rail side walls (12) and an open side which lies opposite the support rail base (11) in a vertical direction (Z), wherein the support rail side walls (12) extend away from the support rail base (11) in the vertical direction (Z), the system furthermore comprising a mounting body (6) which, in an operating state of the system, is arranged on the open side of the support rail (1, 10) and is fixed to the support rail (1, 10) and, together with the support rail (1, 10), encloses an interior space which is provided for receiving electrical components,
**characterized in that**
the system comprises at least one extension element (7), at least one extension mounting body (102, 600) which is elongated in the longitudinal direction (X) and at least two extension side walls (9) which are elongated in the longitudinal direction (X), wherein, in the operating state, the extension element (7) is arranged on an outer side of the support rail base (11), which outer side points away from the interior space, and is fixed to the support rail (1, 10), in particular releasably fixed without tools, and the extension mounting body (102, 600) and the extension side walls (9) are fixed to the support rail (1, 10), in particular releasably fixed without tools, by means of the extension element (7), wherein the extension mounting body (102, 600) runs vertically at a distance from the support rail base (11) and the extension side walls (9) are arranged in each case on a transverse side of the extension mounting body (102, 600) and, together with the extension mounting body (102, 600) and the outer side of the support rail (1, 10), enclose an extension interior space which is provided for receiving electrical extension components.

2. System according to Claim 1,
**characterized in that**
the extension element (7) has a latching device (71), by means of which it is held in a releasably latched manner on the support rail (1, 10) in the operating state, wherein, in particular, the support rail (1, 10) has in each case an undercut on each of its support rail side walls (12), which undercut is engaged behind by the latching device (71) in the operating state, wherein, in particular, the latching device (71) has two latching arms which are each assigned to one of the support rail side walls (12) and are designed for latching with the support rail side wall (12) which is assigned to them or with a section of the support rail base (11) which adjoins said support rail side wall, wherein, in particular, the latching arms have in each case a plurality of latching arm sections which are spaced apart from one another along the longitudinal direction (X), wherein, in particular, the two latching arms are connected to one another by a cross beam (701), which runs along the transverse direction (Y), of the extension element (7), which transverse beam has, in particular, at least one groove (7012) which runs along the longitudinal direction for ensuring spring elasticity and/or a cable strain relief device (7011) which is accessible from its upper side.

3. System according to one of the preceding claims,
**characterized in that**
the extension element (7) has a fixing device (72), by means of which the extension mounting body (102, 600) and the extension side walls (9) are held in a latched manner on the extension element (7) in the operating state, wherein, in particular, the extension element (7), in particular the fixing device (72), engages transversely around the extension mounting body (102, 600) on both sides in the operating state.

4. System according to Claim 3,
**characterized in that**
the fixing device (72) has a first fixing unit for latching to the extension mounting body (102, 600) and a second fixing unit for latching to the extension side walls (9), wherein, in particular, both fixing units comprise in each case side units which are spaced apart from one another in the transverse direction (Y), wherein, in particular, the second fixing unit extends outside the first fixing unit, in particular extends vertically further away from the outer side of the support rail base (11) than the first fixing unit, and/or one of the fixing units, in particular the second fixing unit, forms with each of its side units a section of a transverse outer side of the extension element (7), and, in particular, the other of the two fixing units, in particular the first fixing unit, forms a section of a transverse inner side of the extension element (7).

5. System according to Claim 4,
**characterized in that**
the second fixing unit comprises two side units which are spaced apart from one another in the transverse direction (Y) and which are in each case assigned to precisely one of the two extension side walls (9), wherein each of the side units comprises at least two sections (721, 722, 724) which are spaced apart from one another vertically by at least 20% of a vertical overall extent length of the extension side wall (9) assigned to it and which, in the operating state, engage behind a section (91, 92, 94) of the extension side wall (9) which is assigned to them in each case in order to fix the respectively assigned extension side wall (9), wherein, in particular, a first section (94) of the respectively assigned extension side wall (9) can be fitted vertically onto a first section (724) of the respective side unit and subsequently a second section (91) of the respectively assigned extension side wall (9) can be fitted transversely onto a second section (721) of the respective side unit engaging behind the latter in a latching manner.

6. System according to one of the preceding claims,
**characterized in that**
the extension element (7) has a cross section perpendicular to the longitudinal direction (X) in the manner of an H shape which has a cross beam running in the transverse direction (Y) and two vertical beams connected by the latter, wherein, in the operating state, the cross beam (701) is pressed vertically against the outer side of the support rail base (11).

7. System according to one of the preceding claims,
**characterized in that**
the extension side walls (9) are of identical design, in particular are produced from metal, in particular by means of an extrusion method or a bending method, and/or **in that** the extension element (7) is designed as a plastic injection-moulded component, and/or **in that** the extension element (7) with extension mounting body (102, 600) mounted thereon and/or extension side walls (9) mounted thereon can be placed onto the support rail base (11) from the outside and can be fixed on the support rail (1, 10).

8. System according to one of the preceding claims,
**characterized in that**
the mounting body (6), in the operating state, is fixed relative to the support rail (1, 10) by means of a holding spring (61) which is fixed to the mounting body (6) or is integrated in the mounting body (6) and engages behind a holding projection (123), which is formed by the latter, on an inner side of each support rail side wall (12), and can be released from the support rail (1, 10) starting from the operating state by means of deflection of the holding spring (61), and **in that** the extension element (7) engages behind the extension mounting body (102, 600) in the operating state and, starting from the operating state, can be released from the latter by means of deflection of the extension element (7), wherein, in particular, the mounting body (6) and the extension mounting body (102, 600) have in each case a U-shaped cross section with a mounting body base (601) which extends in the transverse direction (Y) between two mounting body side walls (602) and with an open side which lies opposite the mounting body base (601) in the vertical direction (Z), wherein, in the operating state, the mounting body (6) closes the open side of the support rail (1, 10) with its mounting body base (601) and its mounting body side walls (602) run vertically towards the inner side of the support rail base (11) starting from its mounting body base (601) and the extension mounting body (102, 600) is spaced apart from the support rail base (11) with its mounting body base (601) and its mounting body side walls (602) run vertically towards the outer side of the support rail base (11) starting from its mounting body base (601), wherein, in particular, in an alternative operating state, the extension mounting body (102, 600) functions as a mounting body (6) and the mounting body (6) functions as an extension mounting body (102, 600).

9. System according to one of the preceding claims,
**characterized in that**
the system comprises at least two identically designed mounting bodies (6), of which a first mounting body (6), in the operating state, is arranged on the open side of the support rail (1, 10) and is fixed to the support rail (1, 10) and, together with the support rail (1, 10), encloses the interior space and of which a second, in the operating state, forms the extension mounting body (102, 600) and is fixed to the support rail (1, 10) by means of the extension element (7) and, together with the support rail (1, 10), encloses the extension interior space.

10. System according to one of the preceding claims,
**characterized in that**
the system has both a mounting body (6) designed as a pure plastic covering and a mounting body (6) designed as a carrier, to which an electrical contact device and at least one electrical functional element, in particular at least one LED module (620) and/or an operating device (60), which is conductively connected to the electrical contact device, are fixed, and/or **in that** the system has both an extension mounting body (102) designed as a pure plastic covering and an extension mounting body (600) designed as a carrier, to which an electrical extension contact device and at least one electrical extension functional element, in particular at least one LED module (620) and/or an operating device (60), which is conductively connected to the electrical extension contact device, are fixed.

11. System according to one of the preceding claims,
**characterized in that**
the system comprises at least one end cap (8), wherein the end cap (8) has a first holding contour (81) and each longitudinal end of the support rail (1) is formed by one respective longitudinal end region of the support rail (1) which has a second holding contour, wherein, in the operating state, the first holding contour (81) interacts with the second holding contour with fixing of the first and second holding contour with respect to one another, wherein the first holding contour (81) is arranged, in particular, at least partially within the cross section of the support rail (1), and wherein the end cap (8) closes a longitudinal end of the interior space, wherein the end cap (8) has an extension region (86) with which, in the operating state, it extends vertically beyond the support rail base (11) and closes a longitudinal end of the extension interior space.

12. System according to Claim 11 and furthermore at least according to Claim 3,
**characterized in that**
the extension side walls (9) in each case have a fixing contour, wherein, in the operating state, they engage behind a fixing section (82, 84) of the extension region (86) of the end cap (8) with a first longitudinal section of the fixing contour and engage behind the fixing device (72) of the extension element (7) with a second longitudinal section of the fixing contour, wherein, in particular, the fixing contour has an identical cross section perpendicular to the longitudinal direction (X) in the first and second longitudinal section and, in particular, a relative position of the respective extension side wall (9) relative to the extension element (7) or relative to the end cap (8) along the transverse direction (Y) and in particular along the vertical direction (Z) is fixed by the engagement behind.

13. System according to Claim 2 and in particular one of Claims 3 to 12,
**characterized in that**
the system comprises a clamp-like ceiling mounting element (800) which has two clamp legs which, in the operating state, engage behind the undercut of a respective different one of the support rail side walls (12) and which are connected to one another by a clamp base on which a mounting connection, which in particular comprises a hook or a screw connection, is provided, wherein the extension element (7) and the ceiling mounting element (800) are arranged in a respectively different longitudinal section and thus engage behind a respectively different section of the undercuts of the support rail side walls (12).

14. System according to one of the preceding claims,
**characterized in that**
the system has a current conductor rail (3) which is elongated in the longitudinal direction (X) and which, in the operating state, is arranged in the interior space and which has channels which are arranged next to one another in a line-up direction (A) running perpendicularly to the longitudinal direction (X), are elongated in the longitudinal direction (X) and are open on an access side of the current conductor rail (3), wherein in each channel at least one lead wire (4) which is elongated in the longitudinal direction (X) is arranged,
and/or **in that**
the extension element (7) has at least one cable clamp (73) which is designed to hold a round cable which, in the operating state, runs in the longitudinal direction (X) within the extension interior space in a clamped manner perpendicularly to the longitudinal direction (X).

15. System according to one of the preceding claims,
**characterized in that**
the system comprises a plurality of extension elements (7) which, in the operating state, are fixed to the support rail (1, 10) in a manner spaced apart from one another along the longitudinal direction (X) and which are fixed in each case to one and the same extension mounting body (102, 600) and to two and the same extension side walls (9).

16. Method for implementing a luminaire component which has a support rail (1, 10) which is elongated in a longitudinal direction (X) and has a U-shaped cross section, which has a support rail base (11) which extends in a transverse direction (Y) between two support rail side walls (12) and an open side which lies opposite the support rail base (11) in a vertical direction (Z), wherein a mounting body (6) can be arranged on the open side of the support rail (1, 10) in such a manner that, together with the support rail (1, 10), it encloses an interior space of the luminaire (100) perpendicularly to the longitudinal direction (X) and an electrical functional element which is arranged on the mounting body (6) is arranged within the interior space,
**characterized in that**
an extension element (7) is placed onto the support rail base (11) from the outside and is fixed to the support rail (1, 10) and, by means of the extension element (7), an extension mounting body (102, 600) and two extension side walls (9) are fixed to the outside of the support rail (1, 10) in such a manner that, together with an outer side of the support rail (1, 10), they enclose an extension interior space.

17. Luminaire (100), produced by means of a system according to one of Claims 1 to 15 and/or by means of the method according to Claim 16, wherein the luminaire (100) has a support rail (1, 10) which is elongated in a longitudinal direction (X) and has a U-shaped cross section, which has a support rail base (11) which extends in a transverse direction (Y) between two support rail side walls (12) and an open side which lies opposite the support rail base (11) in a vertical direction (Z), wherein the luminaire (100) comprises a mounting body (6) which is arranged on the open side of the support rail (1, 10) and, together with the support rail (1, 10), encloses an interior space of the luminaire (100) perpendicularly to the longitudinal direction (X), wherein an electrical functional element is arranged on the mounting body (6) within the interior space, wherein the luminaire (100) comprises an extension element (7), an extension mounting body (102, 600) and two extension side walls (9) which are arranged on an outer side of the support rail base (11) and, together with the outer side of the support rail (1, 10), enclose an extension interior space, wherein the extension mounting body (102, 600) and the extension side walls (9) are fixed to the outside of the support rail (1, 10) by means of the extension element (7).

## Revendications

1. Système de mise en oeuvre d'un luminaire (100) allongé dans une direction longitudinale (X), le système comprenant un rail porteur (1, 10) allongé dans la direction longitudinale (X) et présentant une section transversale en forme de U, qui présente un fond de rail porteur (11) qui s'étend dans une direction transversale (Y) entre deux parois latérales de rail porteur (12) et un côté ouvert opposé au fond de rail porteur (11) dans une direction verticale (Z), les parois latérales de rail porteur (12) s'étendant à l'écart du fond de rail porteur (11) dans la direction verticale (Z), le système comprenant en outre un corps de montage (6) qui, dans un état de fonctionnement du système, est disposé sur le côté ouvert du rail porteur (1, 10) et est fixé au rail porteur (1, 10) et entoure, conjointement avec le rail porteur (1, 10), un espace intérieur prévu pour recevoir des composants électriques,
**caractérisé en ce que**
le système comprend au moins un élément d'extension (7), au moins un corps de montage d'extension (102, 600) allongé dans la direction longitudinale (X) et au moins deux parois latérales d'extension (9) allongées dans la direction longitudinale (X), l'élément d'extension (7), dans l'état de fonctionnement, étant disposé sur un côté extérieur du fond de rail porteur (11) opposé à l'espace intérieur et étant fixé au rail porteur (1, 10), en particulier fixé de manière amovible sans outil, et le corps de montage d'extension (102, 600) et les parois latérales d'extension (9) étant fixés au rail porteur (1, 10), en particulier fixés de manière amovible sans outil, au moyen de l'élément d'extension (7), le corps de montage d'extension (102, 600) s'étendant verticalement à distance du fond de rail porteur (11) et les parois latérales d'extension (9) étant disposées à chaque fois sur un côté transversal du corps de montage d'extension (102, 600) et entourant, conjointement avec le corps de montage d'extension (102, 600) et le côté extérieur du rail porteur (1, 10), un espace intérieur d'extension prévu pour recevoir des composants d'extension électriques.

2. Système selon la revendication 1,
**caractérisé en ce que**
l'élément d'extension (7) présente un dispositif d'encliquetage (71) au moyen duquel il est maintenu de manière encliquetée de manière amovible sur le rail porteur (1, 10) dans l'état de fonctionnement, le rail porteur (1, 10) présentant en particulier à chaque fois une contre-dépouille sur ses parois latérales de rail porteur (12), contre-dépouille qui est saisie par l'arrière par le dispositif d'encliquetage (71) dans l'état de fonctionnement, le dispositif d'encliquetage (71) présentant en particulier deux bras d'encliquetage associés à chaque fois à l'une des parois latérales de rail porteur (12), lesquels sont réalisés pour l'encliquetage avec la paroi latérale de rail porteur (12) qui leur est associée ou avec une section du fond de rail porteur (11) adjacente à celle-ci, les bras d'encliquetage présentant en particulier à chaque fois plusieurs sections de bras d'encliquetage espacées les unes des autres le long de la direction longitudinale (X), les deux bras d'encliquetage étant en particulier connectés l'un à l'autre par une traverse (701) de l'élément d'extension (7) s'étendant le long de la direction transversale (Y), laquelle traverse présente en particulier au moins une rainure (7012) s'étendant le long de la direction longitudinale pour garantir une élasticité de ressort et/ou un dispositif de décharge de traction de câble (7011) accessible depuis son côté supérieur.

3. Système selon l'une quelconque des revendications précédentes,
**caractérisé en ce que**
l'élément d'extension (7) présente un dispositif de fixation (72) au moyen duquel le corps de montage d'extension (102, 600) et les parois latérales d'extension (9) sont maintenus de manière encliquetée sur l'élément d'extension (7) dans l'état de fonctionnement, l'élément d'extension (7), en particulier le dispositif de fixation (72), entourant en particulier transversalement le corps de montage d'extension (102, 600) des deux côtés dans l'état de fonctionnement.

4. Système selon la revendication 3,
**caractérisé en ce que**
le dispositif de fixation (72) présente une première unité de fixation pour l'encliquetage avec le corps de montage d'extension (102, 600) et une deuxième unité de fixation pour l'encliquetage avec les parois latérales d'extension (9), les deux unités de fixation comprenant en particulier à chaque fois des unités latérales espacées les unes des autres dans la direction transversale (Y), la deuxième unité de fixation s'étendant en particulier à l'extérieur de la première unité de fixation, en particulier s'étendant verticalement plus loin du côté extérieur du fond de rail porteur (11) que la première unité de fixation, et/ou l'une des unités de fixation, en particulier la deuxième unité de fixation, formant avec chacune de ses unités latérales une section d'un côté extérieur transversal de l'élément d'extension (7), et en particulier l'autre des deux unités de fixation, en particulier la première unité de fixation, formant une section d'un côté intérieur transversal de l'élément d'extension (7).

5. Système selon la revendication 4,
**caractérisé en ce que**
la deuxième unité de fixation comprend deux unités latérales espacées l'une de l'autre dans la direction transversale (Y), qui sont à chaque fois associées à exactement l'une des deux parois latérales d'extension (9), chacune des unités latérales comprenant au moins deux sections (721, 722, 724) espacées verticalement l'une de l'autre d'au moins 20 % d'une longueur d'étendue totale verticale de la paroi latérale d'extension (9) qui lui est associée, qui viennent en prise par l'arrière dans l'état de fonctionnement avec une section (91, 92, 94) de la paroi latérale d'extension (9) qui leur est associée à chaque fois pour fixer la paroi latérale d'extension (9) respectivement associée, une première section (94) de la paroi latérale d'extension (9) respectivement associée pouvant en particulier être montée verticalement sur une première section (724) de l'unité latérale respective et une deuxième section (91) de la paroi latérale d'extension (9) respectivement associée pouvant ensuite être montée transversalement sur une deuxième section (721) de l'unité latérale respective venant en prise par l'arrière par encliquetage avec celle-ci.

6. Système selon l'une quelconque des revendications précédentes,
**caractérisé en ce que**
l'élément d'extension (7) présente une section transversale perpendiculaire à la direction longitudinale (X) à la manière d'un H, qui présente une poutre transversale s'étendant dans la direction transversale (Y) et deux poutres verticales reliées par celle-ci, la poutre transversale (701) étant pressée dans l'état de fonctionnement verticalement contre le côté extérieur du fond de rail porteur (11).

7. Système selon l'une quelconque des revendications précédentes,
**caractérisé en ce que**
les parois latérales d'extension (9) sont réalisées de manière identique, en particulier sont fabriquées en métal, en particulier au moyen d'un procédé d'extrusion ou d'un procédé de pliage, et/ou **en ce que** l'élément d'extension (7) est réalisé sous forme de composant moulé par injection en plastique, et/ou **en ce que** l'élément d'extension (7) avec le corps de montage d'extension (102, 600) monté sur celui-ci et/ou les parois latérales d'extension (9) montées sur celui-ci peuvent être posés depuis l'extérieur sur le fond de rail porteur (11) et peuvent être fixés au rail porteur (1, 10).

8. Système selon l'une quelconque des revendications précédentes,
**caractérisé en ce que**
le corps de montage (6), dans l'état de fonctionnement, est fixé par rapport au rail porteur (1, 10) au moyen d'un ressort de retenue (61) qui est fixé au corps de montage (6) ou est intégré dans le corps de montage (6) et vient en prise par l'arrière avec une saillie de retenue (123) formée par celui-ci au niveau d'un côté intérieur de chaque paroi latérale de rail porteur (12) et peut être détaché du rail porteur (1, 10) à partir de l'état de fonctionnement par déviation du ressort de retenue (61), et **en ce que** l'élément d'extension (7) vient en prise par l'arrière avec le corps de montage d'extension (102, 600) dans l'état de fonctionnement et peut être détaché de celui-ci à partir de l'état de fonctionnement par déviation de l'élément d'extension (7), le corps de montage (6) et le corps de montage d'extension (102, 600) présentant en particulier à chaque fois une section transversale en forme de U avec un fond de corps de montage (601) qui s'étend dans la direction transversale (Y) entre deux parois latérales de corps de montage (602) et avec un côté ouvert opposé au fond de corps de montage (601) dans la direction verticale (Z), le corps de montage (6), dans l'état de fonctionnement, fermant le côté ouvert du rail porteur (1, 10) avec son fond de corps de montage (601) et ses parois latérales de corps de montage (602) s'étendant verticalement vers le côté intérieur du fond de rail porteur (11) à partir de son fond de corps de montage (601) et le corps de montage d'extension (102, 600) étant espacé du fond de rail porteur (11) avec son fond de corps de montage (601) et ses parois latérales de corps de montage (602) s'étendant verticalement vers le côté extérieur du fond de rail porteur (11) à partir de son fond de corps de montage (601), le corps de montage d'extension (102, 600) fonctionnant en particulier dans un état de fonctionnement alternatif en tant que corps de montage (6) et le corps de montage (6) fonctionnant en tant que corps de montage d'extension (102, 600).

9. Système selon l'une quelconque des revendications précédentes,
**caractérisé en ce que**
le système comprend au moins deux corps de montage (6) réalisés de manière identique, dont un premier corps de montage (6), dans l'état de fonctionnement, est disposé sur le côté ouvert du rail porteur (1, 10) et est fixé au rail porteur (1, 10) et entoure, conjointement avec le rail porteur (1, 10), l'espace intérieur et dont un deuxième, dans l'état de fonctionnement, forme le corps de montage d'extension (102, 600) et est fixé au rail porteur (1, 10) au moyen de l'élément d'extension (7) et entoure, conjointement avec le rail porteur (1, 10), l'espace intérieur d'extension.

10. Système selon l'une quelconque des revendications précédentes,
**caractérisé en ce que**
le système présente à la fois un corps de montage (6) réalisé sous forme de revêtement en plastique pur et un corps de montage (6) réalisé sous forme de support, sur lequel sont fixés un dispositif de contact électrique et au moins un élément fonctionnel électrique, en particulier au moins un module à DEL (620) et/ou un dispositif de commande (60), qui est relié de manière conductrice au dispositif de contact électrique, et/ou **en ce que** le système présente à la fois un corps de montage d'extension (102) réalisé sous forme de revêtement en plastique pur et un corps de montage d'extension (600) réalisé sous forme de support, sur lequel sont fixés un dispositif de contact d'extension électrique et au moins un élément fonctionnel d'extension électrique, en particulier au moins un module à DEL (620) et/ou un dispositif de commande (60), qui est relié de manière conductrice au dispositif de contact d'extension électrique.

11. Système selon l'une quelconque des revendications précédentes, **caractérisé en ce que** le système comprend au moins un capuchon d'extrémité (8), le capuchon d'extrémité (8) présentant un premier contour de retenue (81) et chaque extrémité longitudinale du rail porteur (1) étant formée par une région d'extrémité longitudinale respective du rail porteur (1) qui présente un deuxième contour de retenue, le premier contour de retenue (81), dans l'état de fonctionnement, coopérant avec le deuxième contour de retenue avec fixation du premier et du deuxième contour de retenue l'un par rapport à l'autre, le premier contour de retenue (81) étant disposé en particulier au moins en partie à l'intérieur de la section transversale du rail porteur (1), et le capuchon d'extrémité (8) fermant une extrémité longitudinale de l'espace intérieur, le capuchon d'extrémité (8) présentant une région d'extension (86) avec laquelle, dans l'état de fonctionnement, il s'étend verticalement au-delà du fond de rail porteur (11) et ferme une extrémité longitudinale de l'espace intérieur d'extension.

12. Système selon la revendication 11 et en outre au moins selon la revendication 3,
**caractérisé en ce que**
les parois latérales d'extension (9) présentent à chaque fois un contour de fixation, dans lequel, dans l'état de fonctionnement, elles viennent en prise par l'arrière avec une première section longitudinale du contour de fixation avec une section de fixation (82, 84) de la région d'extension (86) du capuchon d'extrémité (8) et viennent en prise par l'arrière avec une deuxième section longitudinale du contour de fixation avec le dispositif de fixation (72) de l'élément d'extension (7), le contour de fixation présentant en particulier dans la première et la deuxième section longitudinale une section transversale identique perpendiculairement à la direction longitudinale (X) et une position relative de la paroi latérale d'extension respective (9) par rapport à l'élément d'extension (7) ou par rapport au capuchon d'extrémité (8) le long de la direction transversale (Y) et en particulier le long de la direction verticale (Z) étant en particulier fixée par la prise par l'arrière.

13. Système selon la revendication 2 et en particulier l'une quelconque des revendications 3 à 12,
**caractérisé en ce que**
le système comprend un élément de montage de plafond (800) de type pince qui présente deux branches de pince qui viennent en prise par l'arrière dans l'état de fonctionnement avec la contre-dépouille d'une paroi latérale différente respective des parois latérales de rail porteur (12) et qui sont reliées l'une à l'autre par un fond de pince sur lequel est prévu un raccord de montage, qui comprend en particulier un crochet ou un raccord vissé, l'élément d'extension (7) et l'élément de montage de plafond (800) étant disposés dans une section longitudinale respectivement différente et venant ainsi en prise par l'arrière avec une section respectivement différente des contre-dépouilles des parois latérales de rail porteur (12).

14. Système selon l'une quelconque des revendications précédentes,
**caractérisé en ce que**
le système présente un rail conducteur de courant (3) allongé dans la direction longitudinale (X), qui est disposé dans l'état de fonctionnement dans l'espace intérieur et qui présente des canaux disposés les uns à côté des autres dans une direction d'alignement (A) s'étendant perpendiculairement à la direction longitudinale (X), qui sont allongés dans la direction longitudinale (X) et qui sont ouverts sur un côté d'accès du rail conducteur de courant (3), au moins un fil conducteur (4) allongé dans la direction longitudinale (X) étant disposé dans chaque canal,
et/ou **en ce que**
l'élément d'extension (7) présente au moins une pince de câble (73) qui est réalisée pour retenir un câble rond qui, dans l'état de fonctionnement, s'étend dans la direction longitudinale (X) à l'intérieur de l'espace intérieur d'extension de manière serrée perpendiculairement à la direction longitudinale (X).

15. Système selon l'une quelconque des revendications précédentes,
**caractérisé en ce que**
le système comprend plusieurs éléments d'extension (7) qui sont fixés dans l'état de fonctionnement au rail porteur (1, 10) de manière espacée les uns des autres le long de la direction longitudinale (X) et qui sont fixés à chaque fois à un seul et même corps de montage d'extension (102, 600) et à deux et mêmes parois latérales d'extension (9).

16. Procédé de mise en oeuvre d'un composant de luminaire qui présente un rail porteur (1, 10) allongé dans une direction longitudinale (X) et présentant une section transversale en forme de U, qui présente un fond de rail porteur (11) qui s'étend dans une direction transversale (Y) entre deux parois latérales de rail porteur (12) et un côté ouvert opposé au fond de rail porteur (11) dans une direction verticale (Z), un corps de montage (6) pouvant être disposé sur le côté ouvert du rail porteur (1, 10) de telle sorte qu'il entoure, conjointement avec le rail porteur (1, 10), un espace intérieur du luminaire (100) perpendiculairement à la direction longitudinale (X) et un élément fonctionnel électrique disposé sur le corps de montage (6) étant disposé à l'intérieur de l'espace intérieur,
**caractérisé en ce que**
un élément d'extension (7) est posé depuis l'extérieur sur le fond de rail porteur (11) et est fixé au rail porteur (1, 10) et, au moyen de l'élément d'extension (7), un corps de montage d'extension (102, 600) et deux parois latérales d'extension (9) sont fixés au côté extérieur du rail porteur (1, 10) de telle sorte qu'ils entourent, conjointement avec un côté extérieur du rail porteur (1, 10), un espace intérieur d'extension.

17. Luminaire (100), fabriqué au moyen d'un système selon l'une quelconque des revendications 1 à 15 et/ou au moyen du procédé selon la revendication 16, le luminaire (100) présentant un rail porteur (1, 10) allongé dans une direction longitudinale (X) et présentant une section transversale en forme de U, qui présente un fond de rail porteur (11) qui s'étend dans une direction transversale (Y) entre deux parois latérales de rail porteur (12) et un côté ouvert opposé au fond de rail porteur (11) dans une direction verticale (Z), le luminaire (100) comprenant un corps de montage (6) qui est disposé sur le côté ouvert du rail porteur (1, 10) et entoure, conjointement avec le rail porteur (1, 10), un espace intérieur du luminaire (100) perpendiculairement à la direction longitudinale (X), un élément fonctionnel électrique étant disposé sur le corps de montage (6) à l'intérieur de l'espace intérieur, le luminaire (100) comprenant un élément d'extension (7), un corps de montage d'extension (102, 600) et deux parois latérales d'extension (9) qui sont disposés sur un côté extérieur du fond de rail porteur (11) et entourent, conjointement avec le côté extérieur du rail porteur (1, 10), un espace intérieur d'extension, le corps de montage d'extension (102, 600) et les parois latérales d'extension (9) étant fixés au côté extérieur du rail porteur (1, 10) au moyen de l'élément d'extension (7).
